# FASCICULE DE BREVET EUROPEEN

(11) **EP 4 163 447 B1**
(45) Date de publication et mention de la délivrance du brevet: **24.06.2026**
(21) Numéro de dépôt: 22200378.2
(22) Date de dépôt: 07.10.2022
(51) Int. Cl.: E03C 1/02, E03C 1/04, E03C 1/042, E03C 1/32

(54) **SYSTÈME DE SUPPORT, POUR UN ROBINET DE SALLE D'EAU, ET PROCÉDÉ D'INSTALLATION**
TRÄGERSYSTEM FÜR EIN WASSERRAUMVENTIL UND INSTALLATIONSVERFAHREN
SUPPORT SYSTEM FOR A BATHROOM FAUCET, AND INSTALLATION METHOD

(30) Priorité: 08.10.2021 FR 2110672
(43) Date de publication de la demande: 12.04.2023
(73) Titulaire: Hesperia Developpement, 75008 Paris (FR)
(72) Inventeur: MENET THIBAULT, Georges, 73800 Les Marches (FR)
(74) Mandataire: Lavoix

(56) Documents cités:
- EP-A1- 1 936 045
- CH-B1- 715 798
- DE-A1- 102004 005 161
- DE-A1- 19 507 766
- DE-U1- 9 208 413

## Description

La présente invention concerne un point d'eau pour une salle d'eau et concerne un procédé pour installer un ensemble préassemblé ou un système de support appartenant à un tel point d'eau.

La présente invention se rapporte au domaine technique de l'installation de robinetterie à usage sanitaire pour une salle d'eau, notamment pour une douche ou une baignoire.

DE102004005161A1 décrit une installation sanitaire de salle de bain avec un boîtier d'encastrement, pour encastrer un robinet sanitaire. Le boîtier est reçu au travers d'une paroi murale, en étant fixé à un panneau arrière appartenant au mur, à l'intérieur du mur, à l'aide de goujons.

DE9208413U1, CH715798B1, EP1936045A1 et DE19507766A1 concernent des bâtis-supports pour des équipements sanitaires.

Il est connu d'équiper une cabine de douche avec une tête de douche à main, souvent appelée pommeau de douche ou douchette, et une tête de douche fixe disposée en haut de la cabine, parfois appelée ciel de pluie. Pour alimenter ces têtes de douche, on équipe la cabine d'un robinet, qui comporte une ou plusieurs commandes sous la forme d'un levier, de volants et/ou de boutons, que l'utilisateur peut actionner pour sélectionner la tête qui est alimentée en eau, régler le débit d'eau et régler la température de l'eau.

Pour des raisons de place et pour des raisons esthétiques, il peut être souhaitable d'encastrer le robinet dans une cloison délimitant la cabine de douche, en ne laissant dépasser à l'intérieur de la cabine que les commandes, pour qu'elles soient accessibles par l'utilisateur depuis la cabine de douche, et les sorties, pour raccorder les têtes de douche. En général, le mur comprend une paroi de fond et, côté cabine de douche, une plaque de parement, placée à distance de la paroi de fond, par exemple à 48 mm (millimètres) de la paroi de fond. La plaque de parement est revêtue d'un parement décoratif tel qu'un carrelage et est, la plupart du temps, supporté par des montants métalliques verticaux. On prévoit d'encastrer le robinet dans le mur en le positionnant entre la paroi de fond et la plaque de parement. On ménage des ouvertures dans la plaque de parement, pour que les commandes du robinet et les sorties d'eau traversent la plaque de parement pour être accessibles par l'utilisateur depuis la cabine de douche. Le robinet est quant à lui fixé sur la paroi de fond, à l'aide de vis.

Cependant, en fonction de l'époque de construction du bâtiment, de la méthode constructive employée et de la disposition de la salle d'eau dans le bâtiment, la paroi de fond peut être de nature très différente. Par exemple, elle peut être formée par un mur de gros-œuvre du bâtiment, tel qu'un mur en béton, en parpaings ou en briques, qui nécessite un outillage différent selon le matériau considéré. Dans le cas d'une rénovation, la paroi de fond peut être constituée par les restes d'une ancienne cloison, qui n'est pas toujours en bon état pour supporter le robinet. Dans le cas où le mur est une cloison séparative, la paroi de fond peut être constituée par une autre plaque de parement donnant sur une autre pièce du bâtiment, qui ne convient pas toujours pour supporter le robinet. Parfois, la distance entre la paroi de fond est plus élevée qu'attendu, de sorte que le robinet est très en retrait par rapport à la paroi de parement et qu'il convient d'adapter un support pour rapprocher le robinet de la plaque de parement. Parfois, la paroi de fond n'est pas plane ou verticale, de sorte qu'il convient d'adapter un support pour que le robinet soit orienté parallèlement à la plaque de parement. Parfois, la paroi de fond a une structure ou est constituée dans un matériau qui ne permet pas de fixer solidement ou facilement le robinet. Dans le cas où la paroi de fond est absente ou ne satisfait pas pour supporter le robinet, on installe généralement une planche de bois sur les montants du mur, à distance de la plaque de parement. Toutefois, l'épaisseur du mur est alors augmentée. En tout état de cause, toutes ces contraintes, parfois difficilement prévisibles, compliquent l'installation du robinet encastré.

C'est à ces inconvénients qu'entend particulièrement remédier l'invention en proposant un nouveau système de support pour encastrer un robinet de salle d'eau dans un mur, qui, tout en étant plus facile à installer, permet un encastrement dans un mur particulièrement peu épais.

L'invention est définie dans la revendication 1.

Une idée à la base de l'invention est de prévoir de fixer le système de support aux montants du mur, plutôt qu'à une paroi de fond comme le prévoit l'art antérieur. En effet, alors que la qualité, la résistance et la position de la paroi de fond est particulièrement variable comme expliqué plus haut, les caractéristiques des montants sont en général mieux connues. En effet, le mur se présente souvent sous la forme d'une cloison sèche comportant les montants. Ces montants sont presque toujours installés spécifiquement pour la rénovation ou la construction de la salle d'eau dans laquelle on souhaite installer le robinet encastré. Dans l'organisation du chantier, on peut facilement prévoir de positionner les montants à l'endroit souhaité pour positionner le système de support de robinet. Supportant une plaque de parement du mur, telle qu'une plaque de plâtre, pour délimiter la salle d'eau, les montants sont nécessairement verticaux. Etant supporté par les montants, le système de support est donc en général positionné de sorte que la direction de hauteur soit verticale, ou presque verticale, en ne se fiant qu'à l'orientation et au positionnement des montants. Les montants s'étendant le long de la plaque de parement, la position d'une face arrière de la plaque de parement par rapport au système de support en position d'encastrement, suivant la direction de profondeur, est presque toujours la même. Il convient alors seulement d'adapter la position du robinet en fonction de l'épaisseur d'une couche de parement revêtant une face avant de la plaque de parement, ce qui représente une course de réglage relativement modeste. L'espacement entre les montants suivant la direction de largeur est en général standardisé et vaut quarante ou soixante centimètres, ce qui permet préférentiellement de prévoir que le système de support de l'invention présente des dimensions standard concernant la disposition des positionneurs latéraux.

L'idée de prendre appui sur les montants du mur plutôt que sur une paroi de fond permet avantageusement de répartir l'encombrement du système de support suivant les directions de largeur et de hauteur, plutôt que suivant la direction de profondeur. De préférence, on obtient que le système de support est de la même épaisseur que les montants, mesurée suivant la direction de profondeur, par exemple de 48 mm. Le système de support de l'invention permet donc un encastrement du robinet dans une paroi où l'espace disponible est particulièrement réduit suivant la direction de profondeur.

En variante, le système de support peut servir pour installer un robinet en applique sur le mur. Dans ce cas, le système de support facilite l'installation du robinet notamment dans le cas où l'on ne dispose pas d'une paroi de fond fiable.

De préférence, chaque positionneur latéral comprend une oreille frontale, par l'intermédiaire de laquelle le châssis de robinet est en appui contre l'un des montants en sens opposé de la direction de profondeur lorsque le châssis de robinet est en position d'encastrement. De préférence, l'oreille frontale est décalée par rapport au support de robinet suivant la direction de profondeur. De préférence, l'oreille frontale est perpendiculaire à la direction de profondeur pour venir en appui contre ledit montant parallèlement à la direction de profondeur.

De préférence, chaque positionneur latéral comprend une joue latérale, par l'intermédiaire de laquelle le châssis de robinet est en appui contre l'un des montants parallèlement à la direction de largeur pour fixement positionner le châssis de robinet par rapport aux montants parallèlement à la direction de largeur. La joue latérale est préférentiellement en saillie suivant la direction de profondeur par rapport au support de robinet. De préférence la joue latérale est perpendiculaire à la direction de largeur pour venir en appui contre ledit montant parallèlement à la direction de largeur.

De préférence, le châssis de robinet comprend un aimant permanent, pour maintenir le châssis de robinet en position d'encastrement par interaction magnétique entre l'aimant permanent et l'un des montants, l'aimant permanent étant distinct des moyens de fixation.

De préférence, le système de support comprend un système de réglage, qui comprend : un trou taraudé, par l'intermédiaire duquel le robinet est prévu pour être supporté par le support de robinet ; et une vis de réglage, qui est montée sur le support de robinet en étant guidée en pivotement autour d'un axe de réglage par rapport au support de robinet et en étant fixée en translation suivant l'axe de réglage par rapport au support de robinet, la vis de réglage comprenant : une tête, qui est en saillie dans le sens de la direction de profondeur par rapport au support de robinet, pour actionner la vis de réglage en pivotement, et une partie filetée, qui est vissée dans le trou taraudé pour faire translater le robinet parallèlement à l'axe de réglage lorsque la vis de réglage est actionnée en pivotement.

De préférence, le système de support comprend un raccord fluidique inférieur, pour raccorder fluidiquement le robinet à une tête de douche inférieure, le raccord fluidique inférieur étant fixé sur le châssis de robinet, entre les deux positionneurs latéraux et à hauteur du support de robinet suivant la direction de hauteur.

De préférence, le système de support comprend un raccord fluidique supérieur, pour raccorder fluidiquement le robinet à une tête de douche supérieure, le raccord fluidique supérieur étant fixé sur le châssis de robinet, entre les deux positionneurs latéraux et en étant décalé suivant la direction de hauteur à une distance d'au moins quarante centimètres par rapport au support de robinet.

De préférence, le système de support comprend : un châssis auxiliaire, qui est séparé du châssis de robinet, et qui est conçu pour être fixé au mur indépendamment du châssis du robinet ; et un raccord fluidique auxiliaire, qui est fixé sur le châssis auxiliaire et qui est conçu pour être fluidiquement raccordé au robinet.

De préférence, le point d'eau comprend un ensemble préassemblé, comprenant : le système de support définit ci-avant ; et le robinet, qui est préassemblé avec le châssis de robinet en étant supporté par le support de robinet de façon à être en saillie suivant la direction de profondeur par rapport au support de robinet.

De préférence, le robinet comprend : une entrée d'eau, qui est disposée à une extrémité inférieure du robinet, en étant dirigée en sens opposé de la direction de hauteur ; une sortie d'eau ; un régleur, pour former un flux d'eau sortant refoulé au travers de la sortie d'eau, à partir d'un flux d'eau entrant admis par l'entrée d'eau ; et une commande, pour commander le régleur.

De préférence, le châssis de robinet est positionné sur les montants en position d'encastrement via les positionneurs latéraux et fixé sur les montants par les moyens de fixation. De préférence, le mur comprend une plaque de parement, qui est en appui sur les montants, de sorte que le robinet est reçu entre le support de robinet et la plaque de parement, en considération de la direction de profondeur.

L'invention a pour objet un procédé selon la revendication 14L'invention et d'autres avantages de celle-ci apparaîtront plus clairement à la lumière de la description qui suit de modes de réalisation conforme à l'invention, cette description étant donnée uniquement à titre d'exemple et faite en référence aux dessins ci-dessous.
[FIG 1] La figure 1 est une vue en perspective partielle d'un point d'eau pour une salle d'eau selon un premier mode de réalisation de l'invention, comprenant un ensemble préassemblé dans une position d'encastrement au sein d'un mur.
[FIG 2] La figure 2 est une vue similaire à la figure 1, montrant un système de support appartenant à l'ensemble préassemblé de la figure 1.
[FIG 3] La figure 3 est une vue de face d'un robinet, montré sans capot provisoire, et d'un système de réglage appartenant à l'ensemble préassemblé des figures précédentes.
[FIG 4] La figure 4 est une vue de dos du robinet et du système de réglage de la figure 3.
[FIG 5] La figure 5 est une vue de côté du point d'eau de la figure 1, où le capot provisoire du robinet est remplacé par une façade définitive et où une plaque de parement appartenant au mur est installée et montrée en coupe.
[FIG 6] La figure 6 est une vue en perspective d'une partie d'un ensemble préassemblé selon un deuxième mode de réalisation de l'invention, incluant notamment un châssis principal et un robinet.
[FIG 7] La figure 7 est une vue en perspective partielle d'un châssis auxiliaire avec un raccord auxiliaire, appartenant à l'ensemble préassemblé de la figure 8, en position d'encastrement sur des montants du mur.
[FIG 8] La figure 8 est une vue en perspective partielle d'un système de support selon un troisième mode de réalisation de l'invention.
[FIG 9] La figure 9 est une coupe longitudinale du système de support de la figure 8, montrant notamment un système de réglage.
[FIG 10] La figure 10 est une vue en perspective partielle d'un système de support et d'un robinet selon un quatrième mode de réalisation de l'invention.

Les figures 1 à 5 montrent un premier mode de réalisation d'un point d'eau pour une salle d'eau, telle qu'une salle de bain ou une salle de douche, publique ou privée. Dans le présent exemple, le point d'eau est destiné à desservir une cabine de douche, en alimentant deux têtes de douche, à savoir une tête de douche à main, c'est-à-dire un pommeau, et une tête de douche fixe placée en hauteur, c'est-à-dire un ciel de pluie. Toutefois, le point d'eau est adapté pour d'autres type de salle d'eau, telles qu'une buanderie, un cabinet de toilette, ou encore une cuisine. En outre, le point d'eau pourrait desservir une autre installation sanitaire, telle qu'une baignoire, un lavabo, un évier ou un lave-main.

Le point d'eau comprend un ensemble préassemblé et un mur au sein duquel l'ensemble préassemblé est encastré.

Le mur comprend des montants, les montants incluant au moins deux montants 11 et 12, une plaque de parement 13 et un parement 14. Les montants 11 et 12 sont visibles sur la figure 1 et le montant 11 est désigné sur la figure 5 mais non visible car disposé derrière l'ensemble préassemblé. La plaque de parement 13 et le parement 14 sont visibles sur la figure 5. Le mur constitue préférentiellement une cloison sèche.

Les montants, notamment les montants 11 et 12, sont disposés verticalement, en étant parallèles les uns aux autres. Les montants sont répartis suivant le plan vertical du mur. Les montants forment une ossature du mur, pour notamment supporter la plaque 13 et le parement 14. Les montants sont fixés au bâtiment. En particulier, à une extrémité inférieure, les montants sont fixés au sol, éventuellement par l'intermédiaire d'un rail inférieur appartenant au mur, et, à une extrémité supérieure, les montants sont fixés au plafond, éventuellement par l'intermédiaire d'un rail supérieur appartenant au mur.

Chaque montant 11 et 12 présente une face avant 15 et une face arrière 16 parallèles entre elles, ainsi qu'une face latérale 17, perpendiculaire aux faces 15 et 16. La face 17 du montant 11 est tournée en direction de la face 17 du montant 12. De préférence, ces faces 17 sont distantes d'une distance d17, mesurée horizontalement, qui est un standard de construction pour les murs de bâtiments, et qui vaut ici 36 cm (centimètres). Les faces 15 des montants 11 et 12 sont disposées suivant un même plan vertical et sont tournées vers l'intérieur de la salle d'eau. Les faces 16 des montants 11 et 12 sont disposées suivant un même plan vertical et sont tournées vers l'extérieur de la salle d'eau, en étant décalées vers l'extérieur de la salle d'eau par rapport aux faces 15, c'est-à-dire vers l'arrière du mur. De préférence, les faces 15 et 16 sont distantes d'une distance d15, mesurée horizontalement, qui est un standard de construction pour les murs de bâtiments, et qui vaut ici 48 mm (millimètres). La distances d15 est aussi la largeur de la face 17.

Ici, les montants sont des montants métalliques, orientés verticalement. Dans l'exemple, chaque montant 11 et 12 est formé par un profilé avec une aile avant, formant la face avant 15, une aile arrière formant la face arrière 16 et étant parallèle à l'aile avant, ainsi qu'une âme, formant la face latérale 17 et reliant les ailes entre elles.

La plaque de parement 13 est disposée dans un plan vertical, parallèle au plan du mur, pour délimiter l'avant du mur, c'est-à-dire la face du mur qui donne vers l'intérieur de la salle d'eau. La plaque 13 est interposée entre le parement 14, qui est visible depuis l'intérieur de la salle d'eau, et les montants, qui sont au cœur du mur. La plaque 13 est en appui contre la face avant 15 des montants, notamment des montants 11 et 12. De préférence, la plaque 13 est supportée par les montants en y étant fixée, par exemple à l'aide de vis ou de rivets non représentés. L'épaisseur de la plaque 13 vaut une dizaine de millimètres, par exemple 13 mm.

La plaque 13 est préférentiellement une plaque de plâtre, par exemple du type « BA13 ». La plaque 13 peut alternativement être une plaque en matière plastique polymère rigide, du genre polystyrène extrudé ou polyuréthane extrudé.

Le parement 14, visible depuis l'intérieur de la salle d'eau, vise à protéger la plaque 13, tout en ayant éventuellement une fonction décorative. Par exemple, le parement 14 est formé par un carrelage collé, une faïence collée, une dalle de pierre collée, un enduit étanche, ou encore une paroi en matière plastique polymère ou en matériau composite.

Optionnellement, on peut prévoir une autre plaque de parement, en appui sur la face 16 du mur, qui forme une face arrière verticale 19 du mur, sensiblement plane. Alternativement, on peut prévoir que les montants sont en appui, via leur face 16, sur une face arrière verticale 19, plus ou moins plane, formée par un élément porteur, tel qu'un mur de gros œuvre ou une ancienne cloison. Alors, la plaque 13 et cette face 19 sont distantes l'une de l'autre de la distance d15, de sorte que, entre les montants 11 et 12, un espace libre est ménagé pour recevoir l'ensemble préassemblé.

L'ensemble préassemblé comprend un système de support, qui comprend un châssis de robinet 30, des moyens de fixation 31 et, de préférence, un système de réglage 32, un raccord fluidique inférieur 33 et un raccord fluidique supérieur 34. L'ensemble préassemblé comprend aussi un robinet 60 et, de préférence, un conduit 21, raccordant fluidiquement le robinet 60 au raccord inférieur 33, et un conduit 22, raccordant fluidiquement le robinet 60 au raccord supérieur 34.

Les montants 11 et 12 appartiennent au mur et non au système de support 30 ou à l'ensemble préassemblé. Autrement dit, l'ensemble préassemblé, notamment le système de support 30, est fourni sans les montants 11 et 12, qui sont déjà installés au moment où l'on souhaite installer l'ensemble préassemblé et/ou le système de support 30. Par exemple, au moment d'installer le système de support 30, les montants 11 et 12 sont déjà fixés au sol et/ou au plafond et/ou sont déjà en appui, via leur face 16, sur la face arrière 19.

L'ensemble préassemblé et le système de support visent à effectuer l'encastrement du robinet 60 dans le mur, pour obtenir le point d'eau avec le robinet 60 positionné et fixé dans le mur. Pour effectuer l'encastrement, on prévoit que l'ensemble préassemblé est fourni préassemblé au technicien, c'est-à-dire que tous les éléments que l'ensemble préassemblé comprend sont déjà assemblés les uns avec les autres, hormis les moyens de fixation 31, qui servent à fixer l'ensemble préassemblé d'un seul tenant au mur. La fixation de l'ensemble préassemblé par le technicien est alors effectuée avec l'ensemble préassemblé d'un seul tenant, sans désassemblage d'éléments appartenant à l'ensemble préassemblé. Dans le présent exemple, l'ensemble préassemblé est fourni avec le robinet 60 et, de préférence, le système de réglage 32, les raccords 33 et 34, les conduites 21 et 22, déjà montés les uns aux autres et sur le châssis de robinet 30, dans la disposition montrée sur la figure 1. En particulier, les conduites 21 et 22 raccordent déjà les raccords 33 et 34 au robinet 60.

On définit une direction de largeur X30, une direction de profondeur Y30 et une direction de hauteur Z30, qui sont perpendiculaires entre elles, et qui sont fixes par rapport au châssis de robinet 30.

Sur les figures 1 et 5, le châssis de robinet 30 est dans une position particulière par rapport au mur, dite « position d'encastrement ». C'est la position définitive qui est adoptée pour le châssis 30 et le robinet 60, pour qu'ils soient encastrées dans le mur. Dans la position d'encastrement, le châssis 30 est positionné de sorte que la direction de hauteur Z30 est dirigée vers le haut et est parallèle aux montants, c'est-à-dire est verticale. Les directions X30 et Z30 sont également parallèles à la plaque 13. La direction X30 est perpendiculaire aux montants 11 et 12 et est dirigée du montant 12 vers le montant 11. La direction de profondeur Y30 est perpendiculaire à la plaque 13 et aux montants 11 et 12. La direction Y30 est dirigée vers l'intérieur de la salle d'eau, c'est à dire de la face arrière 16 vers la face avant 15.

L'encombrement du châssis de robinet 30 est adapté pour tenir à l'intérieur du mur, entre les montants 11 et 12 et entre la face arrière de la plaque 13 et l'éventuelle face 19. En particulier, suivant la direction Y30, le châssis 30 présente un encombrement qui n'excède pas la distance d15, à savoir par exemple 48 mm.

Le châssis de robinet 30, mieux visible sur les figures 1, 2 et 5, comprend essentiellement un support de robinet 41, un positionneur latéral 42 et un positionneur latéral 43. De préférence, le châssis de robinet 30 est entièrement rigide et non articulé, en étant par exemple réalisé par assemblage mécano-soudé de profilés et de plaques métalliques, pour être structurellement résistant et supporter notamment le robinet 60. Par conséquent, tous les constituants en forme de plaque ou de profilés décrits ci-dessous, sont avantageusement des plaques ou des profilés métalliques mécano-soudés.

Le support de robinet 41 a pour fonction de supporter le robinet 60. Dans l'exemple, le support de robinet 41 supporte le robinet 60 par l'intermédiaire du système de réglage 32, lui-même directement supporté par le support de robinet 41 en y étant fixé. Le support de robinet 41 se présente ici sous la forme d'une plaque métallique plane, parallèle aux directions X30 et Z30. Dans le sens de la direction X30, le support 41 est disposé entre les positionneurs latéraux 42 et 43. Lorsque le châssis 30 est en position d'encastrement comme montré sur la figure 1, le support est positionné entre les montants 11 et 12 en considération de la direction X30. Le support 41 s'étend alors suivant le même plan que les faces 16 des montants et/ou ou s'étend à plat contre la face 19. Pour le moins, le support 41 est en retrait vers l'arrière, dans l'espace disponible entre les deux montants 11 et 12, afin de laisser la place au robinet 60. Comme montré sur la figure 1, le robinet 60 est disposé sur une face avant du support 41, c'est-à-dire est en saillie suivant la direction Y30 par rapport au support 41. Comme montré sur la figure 2, le système de réglage est disposé sur la face avant du support 41, c'est-à-dire est en saillie suivant la direction Y30 par rapport au support 41.

Les positionneurs 42 et 43 sont disposés de part et d'autre d'un ensemble incluant le support 41, le robinet 60 et le système de réglage 32, suivant la direction X30. En particulier, le positionneur 42 est disposé dans la direction X30 par rapport au support 41, et le support 41 est disposé dans la direction X30 par rapport au positionneur 43. Chaque positionneur 42 et 43 s'étend en saillie par rapport au support 41, suivant la direction Y30, de sorte à encadrer le robinet 60.

En position d'encastrement, le positionneur 42 s'étend le long du montant 11 et le positionneur 43 s'étend le long du montant 12. Les positionneurs 42 et 43 sont, pour l'essentiel, contenus dans l'espace séparant les deux montants 11 et 12. Le positionneur 42 est configuré pour être positionné sur le montant 11, pour guider le positionnement du châssis 30 dans la position d'encastrement par rapport au mur, par coopération mécanique avec le montant 11. Le positionneur 43 est configuré pour être positionné sur le montant 12, pour guider le positionnement du châssis 30 dans la position d'encastrement par rapport au mur, par coopération mécanique avec le montant 12.

Dans le présent exemple, chaque positionneur 42 et 43 se présente sous la forme générale d'un montant allongé suivant la direction Z30. Plus généralement, de préférence, chaque positionneur 42 et 43 comprend une joue latérale 44 respective et une ou plusieurs oreilles frontales 45 respective, pour coopérer avec le montant 11 ou 12 concerné et ainsi assurer le positionnement du châssis 30 dans la positon d'encastrement.

Chaque joue latérale 44 coopère avec le montant concerné en venant en appui contre la face 17, parallèlement à la direction X30. En particulier, la joue 44 du positionneur 42 vient en appui suivant la direction X30 contre le montant 11 et la joue 44 du positionneur 43 vient en appui en sens opposé de la direction X30 contre le montant 12. Les deux joues 44 sont donc disposées entre les deux montants 11 et 12. Ainsi reçues entre les deux montants 11 et 12, les deux joues 44 fixent la position du châssis 30 en translation suivant la direction X30 et en rotation autour d'un axe parallèle à la direction X30, par rapport au mur. Pour pouvoir tenir entre les deux montants, on prévoit que le châssis 30, hormis en ce qui concerne les oreilles 45, présente un encombrement latéral suivant la direction X30 qui n'excède pas la distance d17 susmentionnée. En particulier, les joues 44 sont distantes de la distance d17, par exemple 36 cm.

Dans l'exemple, chaque joue 44 se présente sous la forme d'une plaque métallique plane, qui s'étend perpendiculairement à la direction X30. Chaque joue 44 est de forme plus allongée suivant la direction Z30 et de forme plus étroite suivant la direction Y30. Ainsi, la forme de la joue 44 correspond à celle de la face 17. La joue 44 s'étend sur une partie substantielle de la hauteur du montant 11 ou 12 concerné suivant la direction Z30, et sur toute la profondeur du montant 11 suivant la direction Y30. En position d'encastrement, les joues 44 ne dépassent pas des montants 11 et 12, suivant la direction Y30. Se présentant sous la forme d'une plaque, chaque joue 44 est particulièrement fine suivant la direction X30 pour laisser le plus de place possible entre les deux montants 11 et 12 et afin d'y loger le robinet 60. Chaque joue 44 est en saillie suivant la direction Y30 à partir du plan du support 41, de sorte que, en position d'encastrement, le support 41 soit positionné au fond de l'espace délimité entre les montants 11 et 12, afin de laisser la place au robinet 60 tout en permettant une intervention sur ledit robinet par le technicien depuis l'intérieur de la salle d'eau, en l'absence du parement 14 et de la plaque 13, ou alors par l'intermédiaire d'une ouverture d'accès 23 ménagée au travers de ces dernières, comme discuté ci-après.

On peut avantageusement prévoir que le châssis 30 comprend, pour chaque joue 44, une nervure de renfort 46 respective, qui s'étend sur tout ou l'essentiel de la hauteur de la joue 44 suivant la direction Z30 pour la rigidifier, la nervure de positionneur 46 s'étendant perpendiculairement à la direction Y30, préférentiellement dans le même plan que celui du support 41. La nervure de positionneur 46 fait saillie de la joue 44 en direction de l'autre joue 44, c'est-à-dire vers l'intérieur du châssis 30.

Ici, on prévoit deux oreilles frontales 45 pour chaque positionneur latéral 42 et 43. Toutefois, on pourrait prévoir une seule oreille 45, ou un nombre d'oreilles 45 supérieur à deux. Chaque oreille 45 coopère avec le montant concerné en venant en appui contre la face 15 dudit montant, en sens opposé de la direction Y30. En particulier, chaque oreille 45 du positionneur 42 vient en appui en sens opposé de la direction Y30 contre le montant 11 et chaque oreille 45 du positionneur 43 vient en appui en sens opposé de la direction Y30 contre le montant 12. Chaque oreille 45 est donc disposées sur l'avant des montants 11 et 12, c'est-à-dire entre les montants et la plaque 13, comme visible sur les figures 1 et 5. Ainsi reçues en façade des montants 11 et 12, les oreilles 45 mettent le châssis 30 en butée contre les montants 11 et 12 en sens opposé de la direction Y30, fixent le châssis en rotation autour d'un axe parallèle à la direction Z30, par rapport au mur, et fixent le châssis 30 en rotation autour d'un axe parallèle à la direction X30, par rapport au mur. Dans l'exemple, chaque oreille 45 se présente sous la forme d'une plaque métallique plane, qui s'étend perpendiculairement à la direction Y30. Pour chaque positionneur 42 et 43, les oreilles 45 sont réparties suivant la direction Z30, de façon à ce que les oreilles 45 soient en appui réparti le long des montants 11 et 12. Chaque oreille 45 est particulièrement fine suivant la direction Y30 pour ne pas former une surépaisseur trop importante entre les montants et la plaque 13. Chaque oreille 45 est tournée vers l'extérieur du châssis 30. En particulier, pour le positionneur 42, chaque oreille 45 est en saillie suivant la direction X30 à partir de la joue 44. En particulier, pour le positionneur 43, chaque oreille 45 est en saillie en sens opposé de la direction X30 à partir de la joue 44. Ainsi positionnée, chaque oreille 45 est décalée dans la direction Y30 par rapport au support de robinet 41 et aux éventuelles nervures de positionneur 46. Autrement dit, le robinet 60 se trouve positionné entre les oreilles 45 et le support 41, dans le sens de la direction Y30.

Le support de robinet 41 est fixe par rapport aux positionneurs 42 et 43, en y étant fixement attaché. Les positionneurs 42 et 43 sont fixement attachés l'un à l'autre. Pour cela, dans le présent exemple, on prévoit que le châssis 30 comprend trois traverses, à savoir une traverse 47, une traverse 48 et une traverse 49. Toutefois, on pourrait prévoir une seule traverse ou un nombre de traverses différent de trois. Chaque traverse 47, 48 et 49 se présente préférentiellement sous la forme d'un profilé. Chaque traverse 47, 48 et 49 est de forme allongée suivant la direction X30, et relie le positionneur 42 au positionneur 43, pour fixer les positionneurs 42 et 43 l'un à l'autre. A la façon des barreaux d'une échelle, les traverses 47, 48 et 49 sont réparties successivement dans cet ordre le long des positionneurs 42 et 43, dans le sens de la direction Z30. La traverse 47 relie entre elles des extrémités inférieures des deux positionneurs 42 et 43, en particulier des deux joues 44. La traverse 49 relie entre elles des extrémités supérieures des deux positionneurs 42 et 43, en particulier des deux joues 44. La traverse 48 relie entre elle une partie intermédiaire des deux positionneurs, en particulier des deux joues 44. Ainsi, la traverse 47 est une traverse inférieure, la traverse 48 est une traverse supérieure et la traverse 49 est une traverse de sommet. En position d'encastrement du châssis, chaque traverse 47, 48 et 49 ne dépasse pas des montants 11 et 12 suivant la direction Y30. Dans l'exemple, chaque traverse 47, 48 et 49 comprend un plateau 51, perpendiculaire à la direction Z30, et une nervure de traverse 50, perpendiculaire à la direction Y30, ces deux ailes étant disposées selon un coude et reliant toutes deux les deux positionneurs 42 et 43. Chaque plateau 51 relie les joues 44 entre elles. Les nervures de traverse 50 des traverses sont préférentiellement dans le même plan que les nervures de positionneur 46 et chaque nervure de traverse 50 relie les deux nervures de positionneur 46 entre elles.

Le support de robinet 41 est ici supporté par les traverses 47 et 48. En particulier, le support 41 présente une extrémité inférieure qui est attaché à la traverse 47, en particulier à son nervure de traverse 50 dirigée suivant la direction Z30, et une extrémité supérieure qui est attachée à la traverse 48, en particulier à son nervure de traverse 50 dirigée en sens opposé de la direction Z30. Le support de robinet 41 est alors dans le même plan que les nervures de traverse 50 des traverses 47, 48 et 49. Le support de robinet 41 est alors disposé entre les traverses 47 et 48, alors que la traverse 49 est par-delà la traverse 48. Les traverses 47 et 48 et les positionneurs 42 et 43 forment un premier cadre entourant le support de robinet 41 et le robinet 60. Les traverses 48 et 49 et les positionneurs 42 et 43 forment un deuxième cadre adjacent au premier cadre, au-dessus du premier cadre.

Les dispositions du châssis 30 décrites précédemment, concernant notamment les joues 44 et les oreilles 45, permettent au technicien de mettre le châssis 30 en position d'encastrement dans le mur, alors que la plaque 13 et le parement 14 ne sont pas encore en place sur les montants 11 et 12, en translatant le châssis 30 par rapport au mur, en sens opposé de la direction Y30, pour l'introduire entre les montants 11 et 12 jusqu'à atteindre la position d'encastrement. En particulier, les nervures 46 sont tournées vers l'intérieur des joues 44 pour ne pas s'opposer à cette mise en position d'encastrement.

En particulier, cette mise en position d'encastrement dans le mur du châssis 30 est effectuée sur les montants 11 et 12 alors que les montants sont déjà en place, par exemple déjà fixés au sol et/ou au plafond.

De préférence, les positionneurs 42 et 43 autorisent un coulissement du châssis 30 le long des montants 11 et 12, c'est-à-dire suivant la direction Z30 par rapport au mur, ce qui permet au technicien d'ajuster la position verticale du châssis 30. Une fois la position souhaitée atteinte, le technicien fixe le châssis 30 aux montants 11 et 12 à l'aide des moyens de fixation 31, ce qui, en pratique, immobilise le châssis 30 suivant la direction Z30. Par exemple, le technicien place le châssis 30 de façon à ce que le robinet 60 soit positionné à une hauteur d'environ 110 cm par apport au sol, suivant la direction Z30. Les moyens de fixation 31 fixent donc le châssis 30 sur les montants 11 et 12 lorsque le châssis 30 est en position d'encastrement.

Dans le présent exemple, les moyens de fixation 31 sont formés par des vis ou d'autres organes de fixation similaires, qui sont implantés dans les montants 11 et 12 en traversant les positionneurs 42 et 43, ici en traversant les joues 44. On prévoit avantageusement plusieurs organes de fixation par positionneur 42 et 43, répartis le long des positionneurs 42 et 43 suivant la direction Z30.

Une fois que le châssis 30 est fixé en position d'encastrement sur les montants 11 et 12, les montants supportent le châssis 30 et donc le robinet 60 préassemblé avec ledit châssis 30.

De préférence, le châssis 30 comprend un ou plusieurs aimants permanents 52. Ici, quatre aimants 52 sont prévus, mais on peut prévoir un seul aimant 52 ou un nombre d'aimants 52 différent de quatre. Chaque aimant 52 vise à maintenir le châssis 30 en position d'encastrement par interaction magnétique entre l'aimant 52 et l'un des montants 11 ou 12, qui sont en métal ferromagnétique. Les aimants 52 sont prévus en plus des moyens de fixation 31, et visent à effectuer un maintien provisoire du châssis 30 en position d'encastrement sur les montants 11 et 12 avant que les moyens de fixation 31 soient installés par le technicien, ce qui permet au technicien d'avoir les mains libres pour ajuster la position du châssis 30 le long des montants 11 et 12 et pour installer les moyens de fixation 31 une fois que la position souhaitée atteinte. De préférence, les aimants 52 sont suffisamment puissants pour maintenir le châssis 30 immobile en position d'encastrement sur les montants 11 et 12, alors que le châssis 30 porte tous les éléments préassemblés, incluant notamment le robinet 60.

Dans le présent exemple, chaque positionneur 42 et 43 porte deux aimants 52 respectifs, répartis suivant la direction Z30. En particulier, les aimants 52 sont fixés sur les joues 44, par exemple par sertissage.

Au minimum, le robinet 60 comprend au moins une entrée d'eau, une sortie d'eau, un régleur et une commande de réglage. Le régleur a pour fonction de former un flux d'eau sortant, refoulé au travers de la sortie d'eau, à partir d'un flux d'eau entrant, admis par l'entrée d'eau, avec une possibilité de réglage d'un paramètre concernant le flux d'eau sortant par l'utilisateur, à l'aide de la commande. Ce paramètre peut concerner le débit du flux d'eau sortant et/ou la température du flux d'eau sortant et/ou le fait que le flux d'eau sortant soit dirigé vers une sortie plutôt qu'une autre. En pratique, chaque régleur est formé par une cartouche. On peut prévoir un régleur de mélangeage pour régler la température, un régleur de débit pour régler le débit et/ou un régleur de sélection pour sélectionner la sortie d'eau par laquelle s'échappe le flux sortant. Un même régleur peut assurer plusieurs de ces fonctions à la fois, et une même commande peut permettre de commander plusieurs de ces fonctions à la fois. Chaque entrée d'eau, sortie d'eau et régleur sont avantageusement fixes les uns par rapport aux autres, en étant supportés par un corps de robinet appartenant au robinet 60. Chaque commande est supporté par le régleur qu'elle commande. Chaque commande se présente par exemple sous la forme d'un levier basculant et/ou pivotant, d'un volant rotatif, ou d'un bouton poussoir.

Le robinet 60 du présent exemple comprend un corps de robinet 69, sur lequel chaque régleur est fixé et portant chaque entrée d'eau et chaque sortie d'eau. Autrement dit, le corps 69, les régleurs, les entrées et les sorties forment un ensemble assemblé monobloc.

Lorsque le robinet 60 est supporté par le support 41, le corps 69, portant les entrées d'eau et les sorties d'eau du robinet 60, sont disposés, suivant la direction Y30, entre les oreilles 45 et le support 41, ou encore, entre la face arrière de la plaque 13 et la face 19. Suivant la direction X30, le corps 69, les entrées d'eau et les sorties d'eau sont disposés entre les positionneurs 42 et 43. Suivant la direction Z30, le corps 69, les entrées d'eau et les sorties d'eau sont disposés entre les traverses 47 et 48.

Le corps de robinet 69 présente avantageusement une forme générale parallélépipédique ou de plaque rectangulaire, aplatie dans le sens de la direction Y30. Le corps de robinet 69 présente une extrémité inférieure 70, tournée en sens opposé de la direction Z30. L'extrémité 70 est donc en regard de la traverse 47. Le corps de robinet 69 présente une extrémité supérieure 71, tournée dans le sens de la direction Z30. L'extrémité 71 est donc en regard de la traverse 48. Le corps de robinet 69 présente aussi un côté 72, reliant les extrémités 70 et 71 et étant en regard du positionneur 42. Le corps de robinet 69 présente aussi un côté 73 opposé, qui est en regard du positionneur 43 et relie les extrémités 70 et 71. Le côté 72 est dirigé dans le sens de la direction X30 et le côté 73 est dirigé en sens opposé. Le corps de robinet 69 présente une face avant 74 visible sur la figure 3, délimitée par les extrémités 70 et 71 et par les côtés 72 et 73, et tournée dans le sens de la direction Y30, c'est-à-dire vers l'intérieur de la salle d'eau, vers la plaque 13. Le corps de robinet 69 présente une face arrière 75 visible sur la figure 4, délimitée par les extrémités 70 et 71 et par les côtés 72 et 73, et tournée dans le sens de la direction Y30, c'est-à-dire vers le support de robinet 41.

Comme montré sur les figures 3 et 4, le robinet 60 du présent exemple comprend plusieurs entrées d'eau, à savoir une entrée d'eau 61 pour admettre un flux d'eau entrant F61 et une entrée d'eau 62 pour admettre un flux d'eau entrant F62. De préférence le flux F61 est de l'eau chaude et le flux F62 est de l'eau à température ambiante, ou inversement. Le robinet 60 du présent exemple comprend plusieurs sorties d'eau, à savoir une sortie 63, dite « sortie principale » et une sortie 64, dite « sortie secondaire ». Le robinet 60 du présent exemple comprend un régleur 65, assurant un mélangeage des deux flux d'eau entrants F61 et F62 issus des entrées 61 et 62, pour former un flux d'eau sortant F65 par mélangeage des flux d'eau entrants F61 et F62. Les proportions du mélangeage sont commandables par une commande 66 de mélangeage, portée par le régleur 65. Dans le présent exemple, la commande 66 se présente sous la forme d'un volant rotatif. Eventuellement, le régleur 65 intègre une fonction thermostatique pour thermoréguler le mélangeage. Le robinet 60 du présent exemple comprend en outre un régleur 67, qui assure à la fois un réglage de débit et une sélection de quelle sortie 63 et 64 refoule le flux d'eau sortant F65. Le robinet 60 comprend une commande 68 pour commander le régleur 67. Dans le présent exemple, le régleur 65 porte la commande 66, qui se présente sous la forme d'un volant rotatif. Le flux F65 traverse le régleur 67 en étant dirigé soit vers la sortie 63, soit vers la sortie 64, en fonction de la position de la commande 68. En fonction de la position de la commande 68, le régleur 67 autorise ou interdit la circulation du flux F65 en agissant sur son débit. Le régleur 67 porte la commande 68, qui se présente sous la forme d'un volant rotatif.

De préférence, les régleurs 65 et 67 sont fixés sur la face 74 du corps de robinet 69. Cela facilite leur maintenance ultérieure si besoin. De préférence, les régleurs 65 et 67 ne dépassent pas, ou dépassent peu des montants 11 et 12 suivant la direction Y30 lorsque le châssis 30 est en position d'encastrement. Les commandes 66 et 68 sont portées par les régleurs 65 et 67 en dépassant des montants 11 et 12 dans la direction Y30. En définitive, chaque régleur est disposé entre le support de robinet 41 et sa commande, suivant la direction Y30.

Dans le présent exemple, comme partiellement visible sur la figure 4, des conduits internes du robinet 60, pour la circulation des flux d'eau F61, F62 et F65 entre les entrées 61 et 62, les régleurs 65 et 67 et les sorties 63 et 64 sont formés directement par le corps 69. Autrement dit, le corps 69 comprend un conduit reliant l'entrée 61 au régleur 65 pour le flux F61, un conduit reliant l'entrée 62 au régleur 65 pour le flux F62, un conduit reliant le régleur 65 au régleur 67 pour le flux F61, un conduit reliant le régleur 67 à la sortie 63 pour le flux F61, lorsqu'il est dirigé vers cette sortie 63 par le régleur 67, et un conduit reliant le régleur 67 à la sortie 64 pour le flux F61, lorsqu'il est dirigé vers cette sortie 64 par le régleur 67.

Dans le présent exemple, comme montré sur les figures 2 à 4, le robinet 60 est monté sur le support de robinet 41 par l'intermédiaire du corps de robinet 69, qui est monté sur le système de réglage 32. Le système de réglage 32 permet un réglage de la position du robinet par le technicien par rapport au support 41, notamment en translation suivant la direction Y30. Tout système de réglage approprié pour ajuster la position du robinet 60 peut être prévu, mais ci-dessous est décrit un exemple préférentiel.

Le système de réglage 32 comprend deux vis de réglage 84. Chaque vis 84 est montée sur le support 41 en étant guidée en pivotement autour d'un l'axe de réglage Y84 par rapport au support 41. La vis 84 n'a pas d'autre degré de liberté, au jeu près. En particulier, chaque vis 84 est fixée en translation suivant l'axe de réglage Y84 par rapport au support 41. Pour supporter chaque vis 84 tout en autorisant son pivotement, le système comprend par exemple deux paliers de support 85 respectifs, qui sont fixés au support 41 et supportent respectivement les vis 84. De préférence, l'axe Y84 est parallèle à la direction Y30. De préférence les vis 84, ainsi que les éventuels paliers 85, sont disposés en saillie dans la direction Y30 à partir du support 41. De préférence les vis 84 sont disposées côte à côte suivant la direction X30.

Chaque vis 84 comprend une tête 86, qui est en saillie dans le sens de la direction de profondeur Y30 par rapport au support de robinet 41, et qui dépasse du corps 69, ou pour le moins, qui est accessible depuis la face avant 74. La tête 86 comprend une empreinte ou une géométrie qui lui permet d'être actionnée par le technicien pour effectuer le réglage de la position du robinet 60, alors que le robinet 60 est en place sur le support 41 et que le châssis 30 est fixé en position d'encastrement.

Chaque vis 84 comprend une partie filetée 89, entre la tête 86 et le palier 85. Le système de réglage 32 comprend en outre deux trous taraudés 87, qui sont ici formés directement dans le corps de robinet 69. La partie filetée 89 de chaque vis 84 est vissée dans l'un des trous taraudés 87. Ainsi, un actionnement en pivotement des vis 84 autour de leur axe Y84, via leur tête 86, fait translater le robinet 60 parallèlement aux axes de réglage Y84, par rapport au support 41. Les vis 84 étant réparties suivant la direction X30 sur le support 41, on peut également légèrement jouer sur l'orientation du robinet 60 autour d'un axe parallèle à la direction Z30 en vissant davantage une vis 84 que l'autre.

De manière optionnelle, le système de réglage 32 comprend en outre des vis d'appui 88, ici quatre vis 88, supportées par le robinet 60. Les vis 88 sont réparties autour des vis 84, préférentiellement à la périphérie du robinet 60, ici aux quatre coins du corps de robinet 69. Chaque vis d'appui 88 traverse le corps 69 de part en part en étant reçu dans un trou taraudé respectif ménagé au travers du dudit corps 69. Chaque vis d'appui 88 est parallèle, ou quasiment parallèle à la direction Y30. Chaque vis d'appui 88 comporte une tête respective, en saillie dans le sens de la direction Y30, et accessible au technicien pour le vissage depuis la face 74 du corps de robinet 69. A l'opposé de la tête, chaque vis d'appui 88 comprend une extrémité d'appui qui vient en appui, en sens opposé de la direction Y30, contre le support 41. Ainsi, le serrage ou le desserrage sélectif de chaque vis 88 permet d'obtenir une légère inclinaison du robinet 60 par rapport au support 41, autour d'un axe parallèle à la direction X30, outre l'inclinaison autour de l'axe parallèle à la direction Z30. Les vis 88 étant en appui contre le support 41, leur serrage permet d'obtenir une stabilité de la position du robinet 60 sur le support 41, les vis 88 jouant un rôle de pieds d'appui.

De préférence, le robinet 60 comporte aussi un boîtier, qui est fixement solidaire du corps de robinet 69, et forme une enveloppe protectrice autour de celui-ci.

Le boîtier comprend une paroi périphérique 80, qui est fixée à demeure sur le corps de robinet 69. La paroi périphérique 80 est de forme tubulaire et s'étend tout autour du corps de robinet 69, en recouvrant successivement l'extrémité 70, le côté 72, l'extrémité 71 et le côté 73. La paroi 80 est traversée par les entrées d'eau et les sorties d'eau du robinet 60, pour qu'elles donnent sur l'extérieur du boîtier. Comme visible sur les figures 3 et 4, la paroi 80 est ouverte à une extrémité avant, pour laisser la face avant 74 accessible au technicien, et à une extrémité arrière, où le corps 69 est supporté par le système de réglage 32 le rattachant au support 41.

Comme montré sur la figure 5, de préférence, l'ouverture d'accès 23 est formée dans la plaque 13 et le parement 14 de manière à correspondre aux contours extérieurs du robinet 60, en particulier de la paroi périphérique 80. Lorsque la plaque 13 et le parement 14 sont en place après que le robinet 60 et le châssis 30 sont en position d'encastrement, une extrémité avant de la paroi 80 arrive avantageusement à fleur du parement 14, c'est-à-dire ne dépasse pas ou dépasse à peine du parement 14 suivant la direction Y30. En revanche, de préférence, les commandes 66 et 68 traversent l'ouverture 23 en faisant saillie dans la direction Y30 par rapport au parement 14, pour pouvoir être actionnées par l'utilisateur de la salle d'eau. Pour obtenir ce positionnement précis du robinet 60, le technicien peut agir sur le système de réglage 32 alors que le robinet 60 et le châssis 30 sont en position d'encastrement, avant et/ou après la mise en place de la plaque 13 et du parement 14.

Le système de réglage 32 permet en particulier d'adapter précisément la position du robinet 60 suivant la direction Y30 pour tenir compte de l'épaisseur du parement 14, qui varie en fonction du type de parement choisi, alors même que l'épaisseur de la plaque 13 est généralement relativement constante. Le système de réglage 32 permet en outre d'ajuster légèrement l'orientation du robinet 60, ce qui n'est généralement pas nécessaire dans la mesure où les montants 11 et 12 sur lequel le robinet 60 est fixé par l'intermédiaire du châssis 30 sont presque toujours précisément positionnés à la verticale.

De préférence, le robinet 60 comprend un capot provisoire 81, montré sur la figure 1, qui recouvre la face avant 74 du corps de robinet et les régleurs, pour les protéger notamment pendant que le technicien installe le châssis 30 en position d'encastrement en l'absence de la plaque 13 et du parement 14, et pendant une étape ultérieure où la plaque 13 et le parement 14 sont installés, après l'installation du châssis 30. Cela évite l'introduction accidentelle de poussière dans le robinet 60 et le préserve des chocs. Le capot provisoire 81 appartient avantageusement au boîtier susmentionné, en venant se fixer, par exemple à l'aide de quatre vis, sur la paroi 80, pour constituer une enveloppe protectrice autour du corps de robinet 69, des régleurs 65 et 67 et de leur commande 66 et 68 respective. En particulier, lorsque le capot 81 est en place, le technicien n'a plus accès au système de réglage 32. En l'absence de ce capot 81, le technicien a accès au système de réglage 32 à partir de la face 74, rendue accessible.

De préférence, le robinet 60 comprend une façade définitive 82, montrée sur la figure 5. De préférence, la façade définitive 82 est mise en place seulement lorsque le robinet 60 et le châssis sont fixés en position d'encastrement, que la plaque 13 et le parement 14 sont installés et que la position du robinet 60 par rapport au châssis 30 est réglée à l'aide du système de réglage 32. La façade définitive 82 s'installe en remplacement du capot provisoire 81. La façade 82 vient recouvrir l'ouverture 23 de façon étanche. La façade 82 vient également fermer la paroi périphérique 80, en venant recouvrir son extrémité avant, comme montré sur la figure 5. Lorsque la façade 82 est en place, la face 74 est masquée de sorte que le système de réglage 32 n'est plus accessible. En revanche, les commandes 66 et 68 traversent la façade, en étant éventuellement recouvertes par une coiffe décorative et/ou portant des graduations, pour permettre à l'utilisateur d'actionner les commandes 66 et 68 depuis l'intérieur de la salle d'eau lorsque la façade 82 est en place.

De préférence, comme montré sur les figures 1, 3 et 4, les entrées 61 et 62 débouchent à l'extrémité 70 du corps de robinet 69, de façon à être dirigées vers le bas, c'est-à-dire en sens opposé de la direction Z30. Ainsi, les entrées 61 et 62 peuvent être facilement connectées à des conduites d'arrivée d'eau, non illustrées, qui sont généralement en saillie vers le haut depuis le sol, entre les montants 11 et 12 et entre la plaque 13 et la face 19. De préférence, comme montré sur les figures 1 et 2, la traverse 47 porte une ouverture 76, ici formée dans le plateau 51, destinée à être traversée par ces conduites d'arrivée d'eau.

De préférence, la sortie 63 débouche sur l'un des côtés 72 et 73 du corps de robinet 69, de façon à être dirigée latéralement, c'est-à-dire dans le sens de la direction X30. Ainsi, la sortie 63 peut être facilement connectée au raccord 33, qui est porté par la traverse inférieure 47 ou par la traverse supérieure 48. Le raccord 33 est quant à lui fixé à hauteur du support de robinet 41, entre les positionneurs 42 et 43. La connexion fluidique est effectuée grâce au conduit 22, qui relie la sortie 63 au raccord 33.

En détails, le raccord 33 est fixé sur le châssis 30, entre les deux positionneurs 42 et 43 et entre les deux traverses 47 et 48, en étant porté par l'une de ces traverses, par l'un de ces positionneurs, et/ou par le support de robinet 41 lui-même. Ici, le raccord 33 est fixé sur la traverse 47, en particulier sur son plateau 51, à proximité de l'un des positionneurs 42 et 43. Fixé à cet endroit, le raccord 33 est particulièrement bien placé pour raccorder la sortie 63 à une tête de douche 78 dite « tête de douche inférieure », représentée symboliquement par un trait d'axe sur la figure 1. La tête de douche 78 est préférentiellement une tête de douche à main, ou pommeau de douche ou douchette. Lorsque le technicien met le châssis 30 en position d'encastrement, le raccord 33 est déjà disposé au bon endroit pour une future connexion à cette tête 78, à savoir à proximité du robinet 60 et à une hauteur d'environ 110 cm par rapport au sol, suivant la direction Z30.

Plus précisément, le raccord 33 comprend une embouchure d'entrée 91, visible sur la figure 2, par l'intermédiaire de laquelle le raccord 33 est raccordé à la conduite 21, comme montré sur la figure 1. On prévoit avantageusement que cette embouchure d'entrée 91 est perpendiculaire à la direction Y30, ici en étant orientée suivant la direction Z30. Ainsi, la disposition de la conduite 21 est optimisée, la conduite 21 formant un seul coude avec une faible courbure. De préférence, on prévoit que le raccord 33 comprend une embouchure de sortie 92, par l'intermédiaire de laquelle le raccord 33 est raccordé à la tête 78 pour l'alimenter avec le flux d'eau sortant F65 fourni par la conduite 21. Cette embouchure de sortie 92 est dirigée suivant la direction Y30 pour pouvoir traverser une ouverture 24, visible sur la figure 5, ménagée dans la plaque 13 et le parement 14. L'embouchure de sortie 92 peut alors être connectée à la tête 78 au travers de l'ouverture 24, une fois que la plaque 13 et le parement 14 sont installés.

De préférence, la sortie 64 débouche à l'extrémité 71 du corps de robinet 69, de façon à être dirigée vers le haut, c'est-à-dire dans le sens de la direction Z30. Ainsi, la sortie 64 peut être facilement connectées au raccord 34, qui est disposé entre les positionneurs 42 et 43, bien au-dessus du support de robinet 41 suivant la direction Z30, en étant porté par la traverse de sommet 49, par l'intermédiaire du conduit 22. De préférence, comme montré sur les figures 1 et 2, la traverse 48 porte une ouverture 77, ici formée dans le plateau 51, traversée par le conduit 22.

En détails, le raccord 34 est fixé sur le châssis 30 en étant décalé dans la direction Z30 par rapport au robinet 60 et au support de robinet 41, afin d'être positionné par exemple à environ 220 cm du sol lorsque le châssis est fixé en position d'encastrement. Pour cela, on prévoit par exemple que le raccord 34 est à une distance de 100 cm du support de robinet 41, suivant la direction Z30. Le raccord 34 se retrouve alors au-dessus de l'utilisateur. Plus généralement, on prévoit que le raccord 34 est à une distance d'au moins 40 cm.

Ici, le raccord 34 est fixé sur le dessous du plateau 51 de la traverse 47, à mi-chemin entre les positionneurs 42 et 43. Fixé à cet endroit, le raccord 34 est particulièrement bien placé pour raccorder la sortie 64 à une tête de douche 79 dite « tête de douche supérieure », représentée symboliquement par un trait d'axe sur la figure 1. La tête de douche 79 est préférentiellement une tête de douche fixe, dirigeant le flux d'eau vers le bas ou à l'oblique. Par exemple, la tête 79 est un ciel de pluie. Lorsque le technicien met le châssis 30 en position d'encastrement, le raccord 34 est déjà disposé au bon endroit pour une future connexion à cette tête 79, à savoir bien au-dessus du robinet 60 et à une hauteur d'environ 220 cm par rapport au sol, suivant la direction Z30.

Plus précisément, le raccord 34 comprend une embouchure d'entrée 93, visible sur la figure 2, par l'intermédiaire de laquelle le raccord 34 est raccordé à la conduite 22, comme montré sur la figure 1. On prévoit avantageusement que cette embouchure d'entrée 93 est perpendiculaire à la direction Y30, ici en étant orientée en sens opposé de la direction Z30. Ainsi, la disposition de la conduite 22 est optimisée, la conduite 22 étant quasiment rectiligne et verticale. De préférence, on prévoit que le raccord 34 comprend une embouchure de sortie 94, par l'intermédiaire de laquelle le raccord 34 est raccordé à la tête 79 pour l'alimenter avec le flux d'eau sortant F65 fourni par la conduite 22. Cette embouchure de sortie 94 est dirigée suivant la direction Y30 pour pouvoir traverser une ouverture, non visible aux figures mais similaire à l'ouverture 24, ménagée dans la plaque 13 et le parement 14. L'embouchure de sortie 94 peut alors être connectée à la tête 79 au travers de l'ouverture 24, une fois que la plaque 13 et le parement 14 sont installés.

Suivant la direction Y30, le corps de robinet 69, le système de réglage 32, les entrées 61, 62, les sorties 63, 64, et, de préférence, les régleurs 65, 67, occupent un encombrement en profondeur, suivant la direction Y30, qui est avantageusement inférieur à la distance d15, c'est-à-dire ici, inférieur à 48 mm. De préférence, en revanche, les commandes 66 et 68, ainsi que le boîtier, en dépassent pour traverser l'ouverture 23 de la plaque 13.

Grâce à ces dispositions, on peut mettre en œuvre un procédé pour installer l'ensemble préassemblé dans le mur. Pour effectuer ce procédé, on positionne d'abord le châssis de robinet 30 en position d'encastrement, alors que le mur est pour l'instant dépourvu de la plaque 13 et du parement 14. A ce moment-là, les montants 11 et 12 sont déjà installés dans le mur, s'agissant des montants du mur. Pour cela, on présente le châssis 30 et on le fait translater par rapport aux montants 11 et 12 en direction de ces derniers, parallèlement à la direction Y30. Le positionnement du châssis 30 est effectué alors que le châssis 30 supporte déjà le robinet 60 via le système de réglage 32 et les raccords 33 et 34, déjà connectés au robinet 60 par les conduites 21 et 22. De préférence, le capot de protection 81 est en place pour protéger le robinet 60. De préférence, les raccords 33 et 34 sont dotés de bouchons respectifs pour être protégés. A ce stade, les têtes 78 et 79 ne sont pas connectées. Ce positionnement du châssis 30 positionne à la fois tous les éléments qu'il porte dans leur position définitive, hormis concernant le réglage éventuel de la position du robinet 60 à l'aide du système 32.

Avant la mise en place des moyens de fixation 31, on peut ajuster la hauteur du châssis 30 suivant la direction Z30 en faisant coulisser le châssis le long des montants 11 et 12. Le châssis 30 est avantageusement maintenu temporairement en place par les aimants 52. Une fois la position souhaitée atteinte, on effectue une fixation du châssis 30 sur les montants 11 et 12 à l'aide des moyens de fixation 31.

Une fois le châssis 30 fixé sur les montants 11 et 12, on raccorde fluidiquement les entrées 61 et 62 du robinet 60 aux conduites d'arrivée d'eau en les faisant traverser l'ouverture 76. Optionnellement, avant ou après ce raccordement, on peut ôter temporairement le capot 81, pour atteindre le système de réglage 32 et ajuster la position du robinet 60 par rapport au châssis 30, notamment son orientation autour d'axes parallèles aux directions X30 et Z30. Une fois cet éventuel réglage effectué, on remet le capot 81.

Ensuite, on prépare la plaque 13 en y aménageant les ouvertures pour le robinet 60 et les raccords 33 et 34, notamment les ouvertures 23 et 24. On monte la plaque 13 en l'adossant et en la fixant sur la face 15 des montants 11 et 12, tout en enfilant l'ouverture 23 sur le robinet 60 comme montré sur la figure 5 et en alignant les deux autres ouvertures avec les raccords 33 et 34. Une fois la plaque 13 fixée, on applique le parement 14 en prenant soin de ne pas obturer les orifices qui ont été formés dans la plaque 13. Le capot 81 protège le robinet 60 et les bouchons protègent les raccords pendant toutes ces étapes.

Une fois la plaque 13 et le parement 14 installés, on retire le capot 81. A l'aide du système de réglage 32, on effectue le réglage de la position du robinet 60, notamment sa position suivant la direction Y30 pour tenir compte de l'épaisseur du parement 14. Une fois le réglage effectué, on installe la façade définitive 82 comme montré sur la figure 5, pour refermer le boîtier du robinet 60 et obturer l'ouverture 23 de façon étanche.

Une fois la plaque 13 et le parement 14 installés, on retire les bouchons qui obturaient les raccords 33 et 34, et on y raccorde respectivement les têtes 78 et 79. On prend soin de prévoir des moyens d'étanchéité pour obturer de façon étanche l'espace interstitiel entre les raccords 33 et 34 et l'orifice respectif de la plaque 13 au travers duquel ils font saillie.

Les figures 6 et 7 concernent un deuxième mode de réalisation d'un point d'eau pour une salle d'eau, qui est identique au premier mode de réalisation des figures 1 à 5, sauf pour les caractéristiques discutées ci-après. Les mêmes signes de référence sont conservés pour désigner des caractéristiques identiques. Des signes de référence augmentés de 100 ou de 200 sont utilisés pour le mode de réalisation des figures 6 à 7 pour désigner des caractéristiques qui correspondent à celles des figures 1 à 5, mais qui présentent des différences.

Pour le mode de réalisation des figures 6 à 7, comme montré sur la figure 6, le châssis de robinet 30 est remplacé par le châssis de robinet 130. L'ensemble préassemblé des figures 6 et 7 ne comprend pas le raccord supérieur 34. Dès lors, alors que le châssis de robinet 130 est identique au châssis 30, le châssis 130 ne comporte pas la traverse 49, mais seulement les traverses 47 et 48. De plus, le châssis 130 comprend des positionneurs 142 et 143, qui sont respectivement identiques aux positionneurs 42 et 43, sauf que ces positionneurs 142 et 143 présentent seulement une oreille 45 respective au lieu de deux. Ces oreilles 45 sont disposées à hauteur du robinet 60, entre les traverses 47 et 48. Les positionneurs 142 et 143 ne sont pas équipés des nervures 46, qui sont absentes du châssis 130. A la place de la joue 44, chaque positionneur 142 et 143 présente une joue 144 qui est plus courte suivant la direction Z30. Chaque joue 144 relie la traverse 47 à la traverse 48, de sorte que le châssis 130 forme un seul cadre autour du robinet 60 et du support 41, ce cadre étant formé par les positionneurs 142 et 143 et les traverses 47 et 48. Le conduit 22 est absent de l'ensemble préassemblé des figures 6 et 7. Le châssis 130 présente quatre aimants 52 identiques à ceux définis pour le mode de réalisation des figures 1 à 5, sauf que ces aimants 52 sont tous positionnés entre les traverses 47 et 48. Chaque joue 144 porte deux des aimants 52, répartis suivant la direction Z30. Les moyens de fixation 31 sont reçus au travers des positionneurs 142 et 143, notamment au travers des joues 144.

Pour le mode de réalisation des figures 6 et 7, le châssis 130, le robinet 60, le système de réglage 32, la conduite 21 et le raccord 33 constituent un premier sous-ensemble préassemblé appartenant à l'ensemble préassemblé, en ce que ces éléments sont fournis déjà assemblés, c'est-à-dire dans l'état montré sur la figure 6, au technicien. Le technicien peut donc mettre ce premier sous ensemble d'un seul bloc dans la position d'encastrement dans le mur, sur les montants 11 et 12, selon le même procédé que décrit précédemment. En revanche, contrairement au mode de réalisation des figures 1 à 5, la sortie 64 du robinet 60 du mode de réalisation des figures 6 et 7 est fournie non connectée à une conduite. L'ouverture 77 est avantageusement conservée pour une connexion de la sortie 64 à une conduite par le technicien durant l'installation.

Pour le mode de réalisation des figures 6 et 7, l'ensemble préassemblé comprend préférentiellement un deuxième sous-ensemble préassemblé montré sur la figure 7, qui est séparé et indépendant du premier ensemble préassemblé montré sur la figure 6. En particulier, le système de support des figures 6 et 7 comprend le châssis de robinet 130 décrit ci-avant, et un châssis auxiliaire 190 qui est séparé et indépendant du châssis 130 et qui appartient au deuxième sous-ensemble préassemblé.

On définit une direction de largeur X190, une direction de profondeur Y190 et une direction de hauteur Z190, qui sont perpendiculaires entre elles, et qui sont fixes par rapport au châssis auxiliaire 190.

Sur la figure 7, le châssis 190 est dans une position d'encastrement par rapport au mur, en étant positionné sur deux montants 111 et 112 appartenant au mur, ou appartenant à un autre mur à proximité. C'est la position définitive qui est adoptée pour le châssis 190, pour qu'il soit encastrés dans le mur. Les montants 111 et 112 présentent les mêmes caractéristiques que les montants 11 et 12. Dans la position d'encastrement, le châssis 190 est positionné de sorte que la direction de hauteur Z190 est dirigée vers le haut et est parallèle aux montants, c'est-à-dire est verticale. Les directions X190 et Z190 sont également parallèles une plaque de parement portée par les montants 111 et 112 de façon similaire à la plaque 13. La direction X190 est perpendiculaire aux montants 111 et 112. La direction Y190 est perpendiculaire à la plaque de parement et aux montants 111 et 112. La direction Y190 est dirigée vers l'intérieur de la salle d'eau.

On comprend que le châssis 190 peut être mis en position d'encastrement à un lieu différent du châssis 130, soit sur des montants 111 et 112 distinct, soit sur les mêmes montants 11 et 12, mais à toute hauteur souhaitée par rapport au châssis 130 suivant la direction Z30. En particulier, on peut souhaiter placer le châssis 190 en dessous ou au-dessus du châssis 130.

Le châssis auxiliaire 190 comprend une traverse 149, supportant ici un raccord fluidique auxiliaire 134 appartenant au deuxième sous-ensemble préassemblé, fourni assemblé avec le châssis auxiliaire 190. Le châssis auxiliaire 190 comprend également un positionneur latéral 242 et un positionneur latéral 243. De préférence, le châssis 190 entièrement rigide et non articulé, en étant réalisé par assemblage mécano-soudé de profilés et de plaques métalliques, pour être structurellement résistant et supporter notamment le raccord 134. Par conséquent, tous les constituants en forme de plaque ou de profilés décrits ci-dessous, sont avantageusement des plaques ou des profilés métalliques mécano-soudés.

Les positionneurs 242 et 243 sont disposés de part et d'autre du raccord 134 et de la traverse 149, suivant la direction X190. En particulier, le positionneur 242 est disposé dans la direction X190 par rapport au raccord 134, et le raccord 134 est disposé dans la direction X190 par rapport au positionneur 243.

Dans le présent exemple, en position d'encastrement, le positionneur 242 s'étend le long du montant 111 et le positionneur 243 s'étend le long du montant 112. Le positionneur 242 est configuré pour être positionné sur le montant 111, pour guider le positionnement du châssis 190 dans la position d'encastrement, par coopération mécanique avec le montant 111. Le positionneur 243 est configuré pour être positionné sur le montant 112, pour guider le positionnement du châssis 190 dans la position d'encastrement par rapport au mur, par coopération mécanique avec le montant 112.

De préférence, chaque positionneur 242 et 243 comprend une joue latérale 244 respective et une ou plusieurs oreilles frontales 245 respective, pour coopérer avec le montant 111 ou 112 concerné et ainsi assurer le positionnement du châssis 190 dans la positon d'encastrement. Ici, on prévoit une seule oreille 245 par positionneur 242 et 243.

Chaque joue latérale 244 coopère avec le montant concerné en venant en appui contre lui parallèlement à la direction X190. En particulier, la joue 244 du positionneur 242 vient en appui suivant la direction X190 contre le montant 111 et la joue 244 du positionneur 143 vient en appui en sens opposé contre le montant 112. Les deux joues 244 sont donc disposées entre les deux montants 111 et 112. Dans l'exemple, chaque joue 244 se présente sous la forme d'une plaque métallique plane, qui s'étend perpendiculairement à la direction X190. En position d'encastrement, les joues 244 ne dépassent pas des montants 111 et 112, suivant la direction Y190.

Chaque oreille 245 coopère avec le montant concerné en venant en appui contre lui en sens opposé de la direction Y190. En particulier, l'oreille 245 du positionneur 242 vient en appui contre le montant 111 et l'oreille 245 du positionneur 243 vient en appui contre le montant 112. Chaque oreille 245 est donc disposées sur l'avant des montants, c'est-à-dire entre les montants et la plaque de parement, pour mettre le châssis 190 en butée contre les montants en sens opposé de la direction Y190, fixer le châssis en rotation autour d'un axe parallèle à la direction Z190 et fixer le châssis 190 en rotation autour d'un axe parallèle à la direction X190, par rapport au mur. Dans l'exemple, chaque oreille 245 se présente sous la forme d'une plaque métallique plane, qui s'étend perpendiculairement à la direction Y190. Chaque oreille 245 est particulièrement fine suivant la direction Y190 pour ne pas former une surépaisseur trop importante entre les montants et la plaque de parement. Chaque oreille 245 est tournée vers l'extérieur du châssis 190. En particulier, pour le positionneur 242, l'oreille 245 est en saillie suivant la direction X190 à partir de la joue 244, alors que pour le positionneur 243, l'oreille 45 est en saillie en sens opposé.

Si besoin, on peut inverser la position d'encastrement du châssis 190, en pivotant le châssis 190 d'un demi-tour autour d'un axe parallèle à la direction Y190, pour orienter la direction Z190 vers le bas. Alors le positionneur 242 est positionné sur le montant 112 et le positionneur 243 est positionné sur le montant 111.

La traverse 149 a pour fonction de supporter le raccord 134, de façon similaire à la traverse 49 supportant le raccord 34. La traverse 149 se présente préférentiellement sous la forme d'un profilé, en étant de forme allongée suivant la direction X190. La traverse 149 relie le positionneur 242 au positionneur 243, pour fixer les positionneurs 242 et 243 l'un à l'autre. En particulier, la traverse 149 relie les joues 244 entre elles. En position d'encastrement du châssis, la traverse 149 ne dépasse pas des montants suivant la direction Y190. Comme les traverses 47, 48 et 49, la traverse 149 comprend avantageusement un plateau, perpendiculaire à la direction Z190, et une nervure de traverse, perpendiculaire à la direction Y190, ces deux ailes étant disposées selon un coude et reliant toutes deux les deux positionneurs 242 et 243, en particulier leurs joues 244.

De préférence, le châssis 190 comprend un ou plusieurs aimants permanents 152, similaires aux aimants 52. Ici, deux aimants 152 sont prévus. En particulier, chaque aimant 152 est fixé respectivement sur l'une des joues 244, par exemple par sertissage.

Chaque aimant 152 vise à maintenir le châssis 190 en position d'encastrement par interaction magnétique entre l'aimant 152 et l'un des montants, qui sont en métal ferromagnétique. Les aimants 152 sont prévus en plus des moyens de fixation 31, et visent à effectuer un maintien provisoire du châssis 190 en position d'encastrement sur les montants avant que les moyens de fixation 31 soient installés par le technicien, ce qui permet au technicien d'avoir les mains libres pour ajuster la position du châssis 190 le long des montants et pour installer les moyens de fixation 31 une fois que la position souhaitée atteinte.

Les dispositions du châssis 190 décrites précédemment permettent au technicien de mettre le châssis 130 en position d'encastrement dans le mur, alors que la plaque de parement n'est pas en place. Cela peut être fait avant ou après que le châssis 130 ait été installé. Pour cela, on translate le châssis 190 par rapport au mur, en sens opposé de la direction Y190, pour l'introduire entre les montants jusqu'à atteindre la position d'encastrement. Les positionneurs 242 et 243 autorisent un coulissement du châssis 190 le long des montants, ce qui permet d'ajuster la position verticale du châssis 190. Ce coulissement est effectué indépendamment de la position du châssis 130. Une fois la position souhaitée atteinte, le technicien fixe le châssis 190 aux montants à l'aide des moyens de fixation 31, qui incluent des vis ou d'autres organes de fixation pour cet autre châssis 190. Le châssis 190 est alors immobilisé suivant la direction Z190. Comme pour le châssis 130, les moyens de fixation 31 sont implantés dans les montants en traversant les positionneurs 242 et 243, en particulier les joues 244.

Une fois les deux châssis 30 et 190 fixés, le technicien peut par exemple raccorder la sortie 64 du robinet 60 fluidiquement avec le raccord 134 à l'aide d'un conduit similaire au conduit 22.

Le raccord 134 permet avantageusement de connecter fluidiquement le robinet 60, en particulier la sortie 64 du robinet 60, à une tête de douche similaire à la tête 79, ou à une tête de douche d'un autre type.

En variante, le sous ensemble de la figure 7 peut être utilisé en combinaison avec l'ensemble préassemblé des figures 1 à 5, sans le sous ensemble de la figure 6, par exemple avec le raccord 134 fluidiquement connecté à la sortie 63, alors que le raccord 33 est déconnecté ou supprimé.

Les figures 8 et 9 concernent un troisième mode de réalisation d'un point d'eau pour une salle d'eau, qui est identique au premier mode de réalisation des figures 1 à 5, sauf pour les caractéristiques discutées ci-après. Les mêmes signes de référence sont conservés pour désigner des caractéristiques identiques. Des signes de référence augmentés de 300 sont utilisés pour le mode de réalisation des figures 8 et 9 pour désigner des caractéristiques qui correspondent à celles des figures 1 à 5, mais qui présentent des différences.

Pour le mode de réalisation des figures 8 et 9, le châssis de robinet 30 est remplacé par le châssis de robinet 330, qui est identique au châssis 30 sauf pour les différences décrites ci-après. Le châssis 330 diffère du châssis 30 en ce que le châssis 330 présente un support de robinet 341 différent du support de robinet 41 et un système de réglage 332 différent du système de réglage 32. Le robinet 60 est aussi remplacé par un robinet 360, qui peut être identique ou différent du robinet 60. En particulier, le châssis 330 est particulièrement adapté pour supporter un robinet encastrable standard du commerce, qui n'a pas spécialement été conçu pour être supporté par un tel châssis 330. Le robinet 360 comprend avantageusement deux entrées d'eau pour être connecté aux conduites d'arrivée d'eau, une sortie d'eau pour être connecté au raccord 33 et une sortie d'eau pour être connecté au raccord 34, ainsi que les régleurs et les commandes nécessaires. Les robinet 360 est représenté schématiquement en traits discontinus sur les figures 8 et 9.

Pour le châssis 330, le support de robinet 341 est formé directement par une partie des nervures 46 s'étendant entre les traverses 47 et 48. Le support de robinet 341 est donc formé en deux parties latérales séparées, l'une étant formée par la nervure 46 portée par le positionneur 42, l'autre formée par la nervure 46 portée par le positionneur 43. Le châssis 330 ne comporte pas le support 41 décrit précédemment. A la place du support 41, les traverses 47 et 48 et les positionneurs 42 et 43 délimitent un espace libre pour positionner le robinet 360, alors que le robinet est supporté par le support 341 par l'intermédiaire du système de réglage 332.

Le robinet 360 est monté sur le support de robinet 341 par l'intermédiaire de son corps de robinet, qui est monté sur le système de réglage 332. Le système de réglage 332 permet un réglage de la position du robinet 360 par le technicien par rapport au support 341, notamment en translation suivant la direction Y30.

Le système de réglage comprend deux vis de réglage 384. Chaque vis 384 est montée sur le support 341. En particulier, chaque vis 384 est montée sur l'une des nervures 46 formant le support 341, en traversant le support 341. Chaque vis 384 est guidée en pivotement autour d'un axe de réglage Y384 par rapport au support 341. Les axes Y384 sont avantageusement parallèles à la direction Y30. Chaque vis 384 n'a pas d'autre degré de liberté que cette rotation, au jeu près, par rapport au châssis 330. En particulier, chaque vis 384 est fixée en translation suivant l'axe de réglage Y384 par rapport au support 341. Pour supporter chaque vis 384 tout en autorisant son pivotement, le système comprend par exemple deux paliers de support 385 respectifs, qui sont fixés au support 341 et supportent respectivement les vis 384. Chaque palier 385 est supporté par l'une des nervures 46 formant l'une des parties du support 341. Par exemple, chaque palier 385 se présente sous la forme d'un tube centré sur l'axe Y384 et que la vis 384 traverse. De préférence, alors que les vis 384 traversent le support 341 de part en part, les éventuels paliers 385 sont disposés en saillie dans la direction Y30 à partir du support 341. De préférence les vis 84 sont disposées à la même hauteur suivant la direction Z30, en étant distantes suivant la direction X30.

Chaque vis 384 comprend une tête 386 respective, qui est en saillie dans le sens de la direction de profondeur Y30 par rapport au support 341 et au palier 385. Les vis 384 étant disposées de part et d'autre du robinet 360, elles sont accessibles pour le technicien même lorsque le châssis 330 est en position d'encastrement. La tête 386 comprend une empreinte ou une géométrie qui lui permet d'être actionnée par le technicien pour effectuer le réglage de la position du robinet 360, alors que le robinet 360 est supporté par le support 341 via le système de réglage 332 et que le châssis 330 est fixé en position d'encastrement.

Chaque vis 384 comprend une partie filetée 389, par-delà le support 341. Autrement dit, le support 341 se situe entre la partie filetée 389 et la tête 386.

Le système de réglage 332 comprend en outre deux pièces de liaison 396, portant des trous taraudés 387 et un panneau de support 395. La partie filetée 389 de chaque vis 384 est vissée dans l'un des trous taraudés 387. Ainsi, chaque pièce de liaison 396 est portée par l'une des vis 384, via le trou taraudé 387. Le panneau de support 395 est quant à lui fixé aux pièces de liaison 396, qui le supportent. Le panneau de support 395 est formé par exemple par un panneau de bois, contreplaqué, mélaminé ou similaire. Le panneau de support 395 est disposé à l'arrière du châssis 330. Autrement dit, le châssis 330 est disposé dans la direction Y30 par rapport au panneau 395. Le panneau 395 est tourné perpendiculairement, ou presque perpendiculairement, à la direction Y30. Le robinet 360 est fixé au panneau 395 via une face avant du panneau, c'est-à-dire une face tournée dans le sens de la direction Y30. Le robinet 360 est alors en saillie suivant la direction Y30 à partir du panneau 395 et par rapport au support 341. Le fait que le panneau 395 soit réalisé en bois ou matériau similaire permet facilement de fixer le robinet 360, quelle que soit la forme du robinet, en effectuant les perçages nécessaires dans le panneau 395, dont le matériau est facile à travailler, éventuellement in situ par le technicien. Le panneau 395 est donc adaptable à plusieurs formes de robinets.

Le panneau 395 étant fixé aux pièces de liaison 396, elles-mêmes vissées sur les vis 384, un actionnement en pivotement des vis 384 autour de leur axe Y384, via leur tête 386, fait translater le panneau 395, et donc le robinet 360, parallèlement aux axes de réglage Y384, par rapport au support 341. Les vis 384 étant réparties suivant la direction X30 sur le support 341, on peut également légèrement jouer sur l'orientation du robinet 360 autour d'un axe parallèle à la direction Z30 en vissant davantage une vis 384 que l'autre.

De manière optionnelle, le système de réglage 332 comprend en outre des vis d'appui 388, ici quatre vis 388. Les vis 388 sont supportées par le support de robinet 341. Chaque nervure 46 formant une partie du support 341 porte deux des vis 388, qui sont réparties de part et d'autre de la vis 384, suivant la direction Z30. Autrement dit, les vis 388 sont réparties aux quatre coins du cadre formé par les traverses 47 et 48, tout autour du robinet 360. Chaque vis d'appui 388 un trou taraudé respectif ménagé dans le support 341. Chaque vis d'appui 388 est parallèle à la direction Y30. Chaque vis d'appui 388 comporte une tête respective, en saillie dans le sens de la direction Y30 et accessible au technicien pour le vissage lorsque le châssis 330 est en position d'encastrement. A l'opposé de la tête, chaque vis d'appui 388 comprend une extrémité d'appui qui vient en appui, en sens opposé de la direction Y30, contre le panneau 395. Ainsi, le serrage ou le desserrage sélectif de chaque vis 388 permet d'obtenir une légère inclinaison du panneau 395, et donc du robinet 360, par rapport au support 341, autour d'un axe parallèle à la direction X30, outre l'inclinaison autour de l'axe parallèle à la direction Z30. Les vis 388 étant en appui contre le panneau 395, leur serrage permet d'obtenir une stabilité de la position du robinet 360 sur le support 341, les vis 388 jouant un rôle de pieds d'appui.

Comme pour le mode de réalisation des figures 1 à 5, le mode de réalisation des figures 8 et 9 prévoit les deux conduites 21 et 22, qui ne sont pas montrées sur les figures 8 et 9, la conduite 21 reliant le robinet 360 au raccord 33 et la conduite 22 reliant le robinet au raccord 34.

La figure 10 concerne un quatrième mode de réalisation, qui met en œuvre les mêmes principes que celui du premier mode de réalisation des figures 1 à 5. Des signes de référence augmentés de 400 sont utilisés pour le mode de réalisation de la figure 10 pour désigner des caractéristiques qui correspondent à celles des figures 1 à 5, mais qui présentent des différences.

Sur la figure 10, des montants 11 et 12 du mur, identiques à ceux décrits ci-avant, sont représentés schématiquement en traits discontinus. Le mur comprend par ailleurs la plaque de parement 13, l'éventuel parement 14, ainsi que, éventuellement, l'autre plaque de parement en appui sur la face 16 des montants 11 et 12, ces éléments n'étant pas montrés sur la figure 10, mais correspondant à ceux de la figure 5.

Pour la figure 10, le châssis de robinet 30 est remplacé par le châssis de robinet 430 et le robinet 60 est remplacé par un robinet 460. Le robinet 460 diffère du robinet 60 en ce que le robinet 460 est destiné à être en applique sur le mur, c'est-à-dire positionné entièrement, ou pour l'essentiel de son encombrement, dans la direction Y30 par rapport à la plaque de de parement 13. Le robinet 460 illustré est un robinet mitigeur thermostatique, avec une seule sortie d'eau mitigée, un bouton de réglage de débit et un bouton de réglage de température de consigne. Toutefois, un autre type de robinet peut être prévu à la place.

L'encombrement du châssis de robinet 430 est adapté pour tenir à l'intérieur du mur, entre les montants 11 et 12 et entre la face arrière de la plaque 13 et l'éventuelle face 19. En particulier, suivant la direction Y30, le châssis 430 présente un encombrement qui n'excède pas la distance d15 montrée sur la figure 1, à savoir par exemple 48 mm.

Le châssis de robinet 430 comprend essentiellement un support de robinet 441, un positionneur latéral 442 et un positionneur latéral 443. De préférence, le châssis de robinet 430 est entièrement rigide et non articulé, comme le châssis 30.

Le support de robinet 441 a pour fonction de supporter le robinet 460. Le support de robinet 441 se présente par exemple sous la forme d'une unique traverse, préférentiellement métallique, parallèle à la direction X30, et relie les positionneurs latéraux 442 et 443 entre eux. Dans le sens de la direction X30, le support 441 est donc disposé entre les positionneurs latéraux 442 et 443. Lorsque le châssis 430 est en position d'encastrement comme montré sur la figure 10, le support 441 est positionné entre les montants 11 et 12 en considération de la direction X30, de façon à se retrouver à l'intérieur du mur en arrière de la plaque 13. Contrairement au support 41, on peut prévoir que le support 441 s'étend jusqu'à hauteur du plan des faces 15 des montants 11 et 12 suivant la direction Y30, plutôt que d'être en retrait au niveau des faces 16 comme l'est le support 41, puisque l'on prévoit ici que le robinet 460 est à poser en applique. Le support 441 n'est donc pas forcément en retrait vers l'arrière, dans l'espace disponible entre les deux montants 11 et 12, car il n'est pas obligatoire de laisser la place pour le robinet 460.

Le support de robinet 441 comprend ici également, de préférence, un ou plusieurs raccords, ici deux raccords 433, qui sont fixés directement sur le support de robinet 441, entre les deux positionneurs 442 et 443. Par exemple, chaque raccord 433 comprend une collerette de fixation, par l'intermédiaire de laquelle le raccord 433 est fixé au support de robinet 441 à l'aide de vis, comme montré sur la figure 10. En particulier, chaque raccord 433 traverse une nervure 450 appartenant à la traverse formant le support 441, ladite nervure 450 étant perpendiculaire à la direction Y30. Les collerettes des raccords 433, si elles sont prévues, sont par exemple en butée en sens opposé de la direction Y30, contre ladite nervure 450, comme montré sur la figure 10.

De préférence, chaque raccord 433 comprend une embouchure d'entrée 491, par l'intermédiaire de laquelle le raccord 433 peut être raccordé à une arrive d'eau courante, une fois le système de support 430 installé dans le mur. Alors, l'un des raccords 433 est raccordé une arrivée d'eau chaude l'autre à une arrivée d'eau froide, en vue d'alimenter des entrées 461 et 462 du robinet 460 respectivement en eau chaude et en eau froide. On prévoit avantageusement que cette embouchure d'entrée 491 est perpendiculaire à la direction Y30, ici en étant orientée en sens opposé de la direction Z30. L'embouchure d'entrée 491 est destiné à être disposée à l'intérieur du mur, dans l'encombrement des montants 11 et 12 suivant la direction Y30.

De préférence, chaque raccord 433 comprend une embouchure de sortie 492, par l'intermédiaire de laquelle l'un des raccords 433 est destiné à être raccordé à l'entrée 461 du robinet 460 et l'autre raccord 433 est destiné à être raccordé à l'entrée 462, pour que les entrées 461 et 462 soit alimentées par les arrivées d'eau via les raccords 433. Chaque embouchure de sortie 492 est dirigée suivant la direction Y30 pour pouvoir traverser une ouverture similaire à l'ouverture 24 de la figure 5, ménagée dans la plaque 13 et le parement 14. L'embouchure de sortie 492 peut alors être connectée à l'entrée 461 ou 462 correspondante au travers de l'ouverture 24, une fois que la plaque 13 et le parement 14 sont installés. Dans le cas présent, le robinet 460 est donc installé et raccordé aux embouchures de sortie 492 après que la plaque 13, et l'éventuel parement 14, soient eux-mêmes installés. On prévoit aussi que les entrées 461 et 462 sont orientées en sens opposé de la direction Y30.

Dans l'exemple de la figure 10, le robinet 460, une fois connecté aux raccords 433, est rigidement supporté par le support de robinet 441 par l'intermédiaire desdits raccords 433. Les raccords 433 assurent donc à la fois la connexion fluidique entre les arrivées d'eau du bâtiment et le robinet 460, mais aussi le support structurel du robinet 460 sur le système de support 430.

Avantageusement, suivant la direction X30, les raccords 433 sont espacés d'une distance d'entraxe correspondant à l'entraxe des entrées 461 et 462 correspondantes du robinet 460.

Comme montré sur la figure 10, le robinet 460 est disposé sur une face avant du support 441, c'est-à-dire est en saillie suivant la direction Y30 par rapport au support 441. Comme montré sur la figure 2, le système de réglage est disposé sur la face avant du support 441, c'est-à-dire est en saillie suivant la direction Y30 par rapport au support 41.

Suivant la direction X30, les positionneurs 442 et 443 sont disposés de part et d'autre d'un ensemble incluant le support 441 et le robinet 460, lorsque le robinet 460 est installé. En particulier, le positionneur 442 est disposé dans la direction X30 par rapport au support 441, et le support 441 est disposé dans la direction X30 par rapport au positionneur 443. Contrairement au mode de réalisation des figures 1 à 5, le mode de réalisation de la figure 10 autorise que chaque positionneur 442 et 443 ne s'étende pas en saillie par rapport au support 441, suivant la direction Y30 et n'encadrent pas le robinet 460.

En position d'encastrement du système 430, comme montré sur la figure 10, le positionneur 442 s'étend le long du montant 11 et le positionneur 443 s'étend le long du montant 12. Les positionneurs 442 et 443 sont, pour l'essentiel, contenus dans l'espace séparant les deux montants 11 et 12. Le positionneur 442 est configuré pour être positionné sur le montant 11, pour guider le positionnement du châssis 430 dans la position d'encastrement par rapport au mur, par coopération mécanique avec le montant 11. Le positionneur 443 est configuré pour être positionné sur le montant 12, pour guider le positionnement du châssis 430 dans la position d'encastrement par rapport au mur, par coopération mécanique avec le montant 12.

Dans le présent exemple, chaque positionneur 442 et 443 se présente sous la forme générale d'une équerre. Plus généralement, de préférence, chaque positionneur 442 et 443 comprend une joue latérale 444 respective et une ou plusieurs oreilles frontales 445 respective, pour coopérer avec le montant 11 ou 12 concerné et ainsi assurer le positionnement du châssis 430 dans la positon d'encastrement.

Chaque joue latérale 444 coopère avec le montant concerné en venant en appui contre la face 17, parallèlement à la direction X30. En particulier, la joue 444 du positionneur 442 vient en appui suivant la direction X30 contre le montant 11 et la joue 444 du positionneur 443 vient en appui en sens opposé de la direction X30 contre le montant 12. Les deux joues 444 sont donc disposées entre les deux montants 11 et 12. Ainsi reçues entre les deux montants 11 et 12, les deux joues 444 fixent la position du châssis 430 en translation suivant la direction X30 et en rotation autour d'un axe parallèle à la direction X30, par rapport au mur. Pour pouvoir tenir entre les deux montants, on prévoit que le châssis 430, hormis en ce qui concerne les oreilles 445, présente un encombrement latéral suivant la direction X30 qui n'excède pas la distance d17 susmentionnée. En particulier, les joues 444 sont distantes de la distance d17, par exemple 36 cm.

Dans l'exemple, chaque joue 444 se présente sous la forme d'une plaque métallique plane, qui s'étend perpendiculairement à la direction X30. Chaque positionneur 442 et 443 est fixement attaché au support de robinet 441, avantageusement par l'intermédiaire de la joue 444. Pour ce mode de réalisation, il n'est pas obligatoire que chaque joue 444 soit en saillie suivant la direction Y30 vis-à-vis du support 441. Au contraire, comme montré sur la figure 10, le support 441 s'étend par exemple au même niveau que les joues 444 suivant la direction Y30.

Ici, on prévoit un seule oreille frontale 445 respective pour chaque positionneur latéral 442 et 443. Chaque oreille 445 coopère avec le montant 11 ou 12 concerné en venant en appui contre la face 15 dudit montant, en sens opposé de la direction Y30. En particulier, l'oreille 445 du positionneur 442 vient en appui en sens opposé de la direction Y30 contre le montant 11 et l'oreille 45 du positionneur 443 vient en appui en sens opposé de la direction Y30 contre le montant 12. Chaque oreille 445 est donc destinée à être disposée sur l'avant des montants 11 et 12, c'est-à-dire entre les montants et la plaque 13. Ainsi reçues en façade des montants 11 et 12, les oreilles 445 mettent le châssis 430 en butée contre les montants 11 et 12 en sens opposé de la direction Y30, fixent le châssis 430 en rotation autour d'un axe parallèle à la direction Z30, par rapport au mur, et fixent le châssis 430 en rotation autour d'un axe parallèle à la direction X30, par rapport au mur. Dans l'exemple, chaque oreille 445 se présente sous la forme d'une plaque métallique plane, qui s'étend perpendiculairement à la direction Y30. Pour chaque positionneur 442 et 443, les oreilles 445 sont réparties à hauteur du support de robinet 441, suivant la direction Z30. Chaque oreille 445 est particulièrement fine suivant la direction Y30 pour ne pas former une surépaisseur trop importante entre les montants et la plaque 13. Chaque oreille 445 est tournée vers l'extérieur du châssis 430. En particulier, pour le positionneur 442, l'oreille 445 est en saillie suivant la direction X30 à partir de la joue 444. En particulier, pour le positionneur 443, l'oreille 445 est en saillie en sens opposé de la direction X30 à partir de la joue 444.

Chaque oreille 445 est préférentiellement coplanaire avec la nervure 450 de la traverse formant le support 441, sinon légèrement en avant suivant la direction Y30 par rapport à ladite nervure 450. Ainsi positionnée, chaque oreille 445 est avantageusement décalée dans la direction Y30 par rapport aux embouchures d'entrée 491 des raccords 433, pour que ces embouchures puissent être reçues en arrière de la plaque 13 du mur. Les embouchures d'entrée 491 sont avantageusement disposée au dos de la nervure 450 de la traverse formant le support 441, en sens opposé de la direction Y30. De préférence, les embouchures de sortie 492 sont en saillie par rapport aux oreilles 445 et/ou à la nervure 450 de la traverse formant le support 441 suivant la direction Y30, notamment pour traverser la plaque 13 et pouvoir être fluidiquement accouplées aux entrées 461 et 462 correspondantes.

De préférence, les positionneurs 442 et 443 autorisent un coulissement du châssis 430 le long des montants 11 et 12, c'est-à-dire suivant la direction Z30 par rapport au mur, ce qui permet au technicien d'ajuster la position verticale du châssis 430 sur les montants 11 et 12 déjà en place dans le mur. Une fois la position souhaitée atteinte, le technicien fixe le châssis 430 aux montants 11 et 12 à l'aide de moyens de fixation 431. En pratique, cela immobilise le châssis 430 suivant la direction Z30. Par exemple, le technicien place le châssis 430 de façon à ce que les embouchures de sortie 492 soient positionnés à une hauteur d'environ 110 cm par apport au sol, suivant la direction Z30. Les moyens de fixation 431 fixent donc le châssis 30 sur les montants 11 et 12 lorsque le châssis 430 est en position d'encastrement.

Ici également, les moyens de fixation 431 peuvent être formés par des vis ou d'autres organes de fixation similaires, qui sont implantés dans les montants 11 et 12 en traversant les positionneurs 442 et 443, par exemple les joues 444. On prévoit avantageusement plusieurs organes de fixation par positionneur 442 et 443.

Une fois que le châssis 430 est fixé en position d'encastrement sur les montants 11 et 12, les montants supportent le châssis 430 et ses raccords 433 préassemblés. Pour le mode de réalisation de la figure 10, le robinet 460 n'est pas préassemblé et est monté à une étape ultérieur, notamment après avoir monté la plaque 13 et le parement 14 éventuel.

De préférence, le châssis 430 comprend un ou plusieurs aimants permanents 452. Ici, deux aimants 452 sont prévus. Chaque aimant 452 vise à maintenir le châssis 430 en position d'encastrement par interaction magnétique entre l'aimant 452 et l'un des montants 11 ou 12, qui sont en métal ferromagnétique. Les aimants 452 sont prévus en plus des moyens de fixation 431, et visent à effectuer un maintien provisoire du châssis 430 en position d'encastrement sur les montants 11 et 12 avant que les moyens de fixation 431 soient installés par le technicien, ce qui permet au technicien d'avoir les mains libres pour ajuster la position du châssis 430 le long des montants 11 et 12 et pour installer les moyens de fixation 431 une fois que la position souhaitée atteinte. De préférence, les aimants 452 sont suffisamment puissants pour maintenir le châssis 430 immobile en position d'encastrement sur les montants 11 et 12, alors que le châssis 30 porte tous les éléments préassemblés, notamment les raccords 433.

Dans le présent exemple, chaque positionneur 442 et 443 porte l'un des deux aimants 452. En particulier, les aimants 452 sont fixés sur les joues 444, par exemple par sertissage.

Dans ce mode de réalisation de la figure 10, le système de réglage de la position du robinet décrit précédemment n'est prévu. Toutefois, le réglage de la position du robinet 460 par rapport au support de robinet 441 peut éventuellement être prévu, appartenant par exemple au robinet 460 lui-même ou aux raccords 433.

Grâce à ces dispositions, on peut mettre en œuvre un procédé pour installer le châssis 430 dans le mur et le robinet 460 en applique. Pour effectuer ce procédé, on positionne d'abord le châssis 430 en position d'encastrement, alors que le mur est pour l'instant dépourvu de la plaque 13 et du parement 14. A ce moment-là, les montants 11 et 12 sont déjà installés dans le mur, s'agissant des montants du mur. Pour cela, on présente le châssis 430 et on le fait translater par rapport aux montants 11 et 12 en direction de ces derniers, parallèlement à la direction Y30. Le positionnement du châssis 430 est effectué alors que le châssis 430 ne supporte pas encore le robinet 460, mais, de préférence, supporte déjà les raccords 433. On peut alternativement prévoir que les raccords 433 sont installés sur le châssis 430 seulement après positionnement et/ou fixation du châssis 430 en position d'encastrement dans le mur, toutefois avant mise en place de la plaque 13. De préférence, les embouchures 492 des raccords 433 sont dotées de bouchons respectifs pour être protégées, tant qu'elles ne sont pas raccordées au robinet 460.

Avant la mise en place des moyens de fixation 431, on peut ajuster la hauteur du châssis 430 suivant la direction Z30 en faisant coulisser le châssis le long des montants 11 et 12. Le châssis 430 est avantageusement maintenu temporairement en place par les aimants 452. Une fois la position souhaitée atteinte, on effectue une fixation du châssis 30 sur les montants 11 et 12 à l'aide des moyens de fixation 431.

Une fois le châssis 430 fixé sur les montants 11 et 12, on raccorde les embouchures d'entrée 491 des raccords 433 aux arrivées d'eau correspondantes. Ensuite ou en parallèle, on prépare la plaque 13 en y aménageant les ouvertures destinées à être traversées par les embouchures de sortie 492 des raccords 433 et/ou par les entrées 461 et 462 du robinet 460.

On monte la plaque 13 en l'adossant et en la fixant sur la face 15 des montants 11 et 12, tout en enfilant les ouvertures susmentionnées autour des embouchures 492. Une fois la plaque 13 fixée, on applique le parement 14 en prenant soin de ne pas obturer les orifices qui ont été formés dans la plaque 13. Les bouchons équipant les embouchures 492 protègent les raccords 433 pendant toutes ces étapes.

Une fois la plaque 13 et le parement 14 installés, on retire avantageusement les bouchons qui obturaient les embouchures 492. On pose enfin le robinet 460 en applique, notamment par connexion des entrées 461 et 462 avec les embouchures de sortie 492. De préférence, on prend soin de prévoir des moyens d'étanchéité pour obturer de façon étanche l'espace interstitiel entre les embouchures de sortie 492 et l'orifice respectif de la plaque 13 au travers duquel ils font saillie.

On prévoit avantageusement que le châssis auxiliaire 190 décrit en lien avec la figure 7 peut être utilisé en combinaison avec le châssis 430, par exemple dans le cas où un pommeau de douche est souhaité pour le même point d'eau.

Toute caractéristique décrite pour l'un des modes de réalisation ou une variante peut être mise en œuvre dans les autres modes de réalisation et variante décrits, pour autant que techniquement possible.

## Revendications

1. Point d'eau pour une salle d'eau, comprenant un mur, un robinet (60 ; 360) et un système de support, pour encastrer le robinet (60; 360) de salle d'eau dans le mur, ou pour installer le robinet (460) en applique sur le mur, le mur comprenant deux montants (11; 12) parallèles, le système de support comprenant un châssis de robinet (30; 130; 330; 430), qui définit une direction de largeur (X30), une direction de profondeur (Y30) et une direction de hauteur (Z30) et qui comprend un support de robinet (41; 341; 441) supportant le robinet (60; 360; 460) de sorte que le robinet (60; 360; 460) est en saillie suivant la direction de profondeur (Y30) par rapport au support de robinet (41; 341; 441), dans lequel :
• le châssis de robinet (30; 130; 330; 430) comprend en outre deux positionneurs latéraux (42, 43; 142, 143; 442, 443), qui sont solidaires du support de robinet (41; 341; 441) et qui sont disposés de part et d'autre du support de robinet (41; 341; 441) suivant la direction de largeur (X30),
• chaque positionneur latéral (42, 43; 142, 143; 442, 443) est positionné respectivement sur l'un des deux montants (11; 12), pour positionner le châssis de robinet (30; 130; 330; 430) dans une position d'encastrement par rapport au mur, où :
◆ le châssis de robinet (30; 130; 330; 430) est orienté de sorte que la direction de hauteur (Z30) est parallèle aux montants (11; 12),
◆ le châssis de robinet (30 ; 130 ; 330; 430) est fixement positionné par rapport aux montants (11; 12), parallèlement à la direction de largeur (X30), par l'intermédiaire des positionneurs latéraux (42, 43; 142, 143; 442, 443), et
◆ le support de robinet (41; 341; 441) est disposé entre les deux montants (11; 12) en considération de la direction de largeur (X30) ; et
• le système de support comprend en outre des moyens de fixation (31; 431), par lesquels le châssis de robinet (30; 130; 330; 430) est fixé sur les montants (11; 12) dans la position d'encastrement, **caractérisé en ce que** :
le châssis de robinet (30; 130; 330; 430) est en appui contre les montants (11; 12), en sens opposé de la direction de profondeur (Y30), par l'intermédiaire des positionneurs latéraux (42, 43; 142, 143; 442, 443).

2. Point d'eau selon la revendication 1, dans lequel chaque positionneur latéral (42, 43; 142, 143; 442, 443) comprend une oreille frontale (45; 445), par l'intermédiaire de laquelle le châssis de robinet (30; 130; 330; 430) est en appui contre l'un des montants (11, 12) en sens opposé de la direction de profondeur (Y30) lorsque le châssis de robinet (30 ; 130 ; 330; 430) est en position d'encastrement, l'oreille frontale (45; 445) étant perpendiculaire à la direction de profondeur (Y30) pour venir en appui contre ledit montant (11, 12) parallèlement à la direction de profondeur (Y30).

3. Point d'eau selon la revendication 2, dans lequel l'oreille frontale (45) est décalée par rapport au support de robinet (41 ; 341) suivant la direction de profondeur (Y30).

4. Point d'eau selon l'une quelconque des revendications précédentes, dans lequel chaque positionneur latéral (42, 43; 142, 143 ; 442, 443) comprend une joue latérale (44 ; 444), par l'intermédiaire de laquelle le châssis de robinet (30 ; 130 ; 330 ; 430) est en appui contre l'un des montants (11, 12) parallèlement à la direction de largeur (X30) lorsque le châssis de robinet (30 ; 130 ; 330 ; 430) est en position d'encastrement, pour fixement positionner le châssis de robinet (30; 130; 330 ; 430) par rapport aux montants (11, 12) parallèlement à la direction de largeur (X30), la joue latérale (44 ; 444) étant perpendiculaire à la direction de largeur (X30) pour venir en appui contre ledit montant (11, 12) parallèlement à la direction de largeur (X30).

5. Point d'eau selon la revendication 4, dans lequel la joue latérale (44) est en saillie suivant la direction de profondeur (Y30) par rapport au support de robinet (41; 341).

6. Point d'eau selon l'une quelconque des revendications précédentes, dans lequel, le châssis de robinet (30; 130; 330 ; 440) comprend un aimant permanent (52 ; 452), pour maintenir le châssis de robinet (30; 130; 330 ; 430) en position d'encastrement par interaction magnétique entre l'aimant permanent (52 ; 452) et l'un des montants (11; 12), l'aimant permanent (52 ; 452) étant distinct des moyens de fixation (31 ; 431).

7. Point d'eau selon l'une quelconque des revendications précédentes, dans lequel le système de support comprend un système de réglage (32), qui comprend :
• un trou taraudé (87; 387), par l'intermédiaire duquel le robinet (60; 360) est prévu pour être supporté par le support de robinet (41; 341) ; et
• une vis de réglage (84; 384), qui est montée sur le support de robinet (41; 341) en étant guidée en pivotement autour d'un axe de réglage (Y84; Y384) par rapport au support de robinet (41; 341) et en étant fixée en translation suivant l'axe de réglage (Y84; Y384) par rapport au support de robinet (41; 341), la vis de réglage (84; 384) comprenant :
◆ une tête (86; 386), qui est en saillie dans le sens de la direction de profondeur (Y30) par rapport au support de robinet (41; 341), pour actionner la vis de réglage (84; 384) en pivotement, et
◆ une partie filetée (89; 389), qui est vissée dans le trou taraudé (87; 387) pour faire translater le robinet (60; 360) parallèlement à l'axe de réglage (Y84; Y384) lorsque la vis de réglage (84; 384) est actionnée en pivotement.

8. Point d'eau selon l'une quelconque des revendications précédentes, dans lequel le système de support comprend un raccord fluidique inférieur (33), pour raccorder fluidiquement le robinet (60; 360) à une tête de douche inférieure (78), le raccord fluidique inférieur (33) étant fixé sur le châssis de robinet (30; 130; 330), entre les deux positionneurs latéraux (42, 43; 142, 143) et à hauteur du support de robinet (41; 341) suivant la direction de hauteur (Z30).

9. Point d'eau selon l'une quelconque des revendications précédentes, dans lequel le système de support comprend un raccord fluidique supérieur (34), pour raccorder fluidiquement le robinet (60; 360) à une tête de douche supérieure (79), le raccord fluidique supérieur (34) étant fixé sur le châssis de robinet (30; 130; 330), entre les deux positionneurs latéraux (42, 43) et en étant décalé suivant la direction de hauteur (Z30) à une distance d'au moins quarante centimètres par rapport au support de robinet (41; 341).

10. Point d'eau selon l'une quelconque des revendications précédentes, dans lequel le système de support comprend :
• un châssis auxiliaire (190), qui est séparé du châssis de robinet (30; 130; 330), et qui est conçu pour être fixé au mur indépendamment du châssis du robinet (60; 360) ; et
• un raccord fluidique auxiliaire (134), qui est fixé sur le châssis auxiliaire (190) et qui est conçu pour être fluidiquement raccordé au robinet (60; 360).

11. Point d'eau selon l'une quelconque des revendications précédentes, dans lequel le point d'eau comprend un ensemble préassemblé, comprenant :
• le système de support ; et
• le robinet (60; 360), qui est préassemblé avec le châssis de robinet (30; 130; 330) en étant supporté par le support de robinet (41; 341) de façon à être en saillie suivant la direction de profondeur (Y30) par rapport au support de robinet (41; 341).

12. Point d'eau selon la revendication 11, dans lequel le robinet (60; 360) comprend :
• une entrée d'eau (61, 62), qui est disposée à une extrémité inférieure (70) du robinet (60; 360), en étant dirigée en sens opposé de la direction de hauteur (Z30) ;
• une sortie d'eau (63, 64) ;
• un régleur (65, 67), pour former un flux d'eau sortant (F65) refoulé au travers de la sortie d'eau (63, 64), à partir d'un flux d'eau entrant (F61, F62) admis par l'entrée d'eau (61, 62) ; et
• une commande (66, 68), pour commander le régleur (65, 67).

13. Point d'eau selon l'une quelconque des revendications précédentes, dans lequel :
• le châssis de robinet (30; 130; 330 ; 430) est positionné sur les montants (11; 12) en position d'encastrement via les positionneurs latéraux (42, 43; 142, 143 ; 442, 443) et fixé sur les montants (11; 12) par les moyens de fixation (31 ; 431) , et
• le mur comprend une plaque de parement (13), qui est en appui sur les montants (11; 12), de sorte que :
∘ le robinet (60; 360) est reçu entre le support de robinet (41; 341) et la plaque de parement (13), en considération de la direction de profondeur (Y30), ou
∘ le robinet (460) est supporté par le support de robinet (41) de façon à être en saillie de la plaque de parement (13) suivant la direction de profondeur (Y30).

14. Procédé pour installer l'ensemble préassemblé appartenant au point d'eau selon l'une quelconque des revendications 11 ou 12, ou le système de support appartenant au point d'eau selon l'une quelconque des revendications 1 à 10, le procédé comprenant :
• une étape de positionnement du châssis de robinet (30; 130; 330 ; 430) sur les montants (11; 12) du mur dans la position d'encastrement via les positionneurs latéraux (42, 43; 142, 143 ; 442, 443), alors que :
+ le robinet (60; 360) est supporté par le support de robinet (41; 341) ou
◆ des raccords (433) destinés à être fluidiquement raccordés au robinet (460) et à supporter le robinet (460) sont supportés par le support de robinet (441) ;
• une étape de fixation du châssis de robinet (30; 130; 330) sur les montants (11; 12) à l'aide des moyens de fixation (31), alors que le châssis de robinet (30; 130; 330) est en position d'encastrement ; et
• une étape de raccordement fluidique du robinet (60; 360) ou desdits raccords (433) à des conduites d'arrivée d'eau alors que le châssis de robinet (30; 130; 330 ; 430) a été fixé sur les montants (11; 12) en position d'encastrement.

## Patentansprüche

1. Wasserentnahmestelle für einen Wasserraum, umfassend eine Wand, eine Armatur (60; 360) und ein Trägersystem, um die Armatur (60; 360) für den Wasserraum in die Wand einzubauen oder um die Armatur (460) aufliegend auf der Wand zu installieren, die Wand umfassend zwei parallele Säulen (11; 12), das Trägersystem umfassend ein Armaturgerüst (30; 130; 330; 430), das eine Breitenrichtung (X30), eine Tiefenrichtung (Y30) und eine Höhenrichtung (Z30) definiert und das einen Armaturträger (41; 341; 441) umfasst, der die Armatur (60; 360; 460) trägt, sodass die Armatur (60; 360; 460) in der Tiefenrichtung (Y30) in Bezug auf den Armaturträger (41; 341; 441) hervorsteht,
wobei:
• das Armaturgerüst (30; 130; 330; 430) ferner zwei seitliche Stellelemente (42, 43; 142, 143; 442, 443) umfasst, die fest mit dem Armaturträger (41; 341; 441) verbunden sind und die auf beiden Seiten des Armaturträgers (41; 341; 441) entlang der Breitenrichtung (X30) angeordnet sind,
• jedes seitliche Stellelement (42, 43; 142, 143; 442, 443) jeweils an einer der zwei Säulen (11; 12) positioniert ist, um das Armaturgerüst (30; 130; 330; 430) in einer Einbauposition in Bezug auf die Wand zu positionieren, wobei:
◆ das Armaturgerüst (30; 130; 330; 430) so ausgerichtet ist, sodass die Höhenrichtung (Z30) parallel zu den Säulen (11; 12) ist,
◆ das Armaturgerüst (30; 130; 330; 430) mittels der seitlichen Stellelemente (42, 43; 142, 143; 442, 443) in Bezug auf die Säulen (11; 12) parallel zu der Breitenrichtung (X30) feststehend positioniert ist,
◆ der Armaturträger (41; 341; 441) zwischen den zwei Säulen (11; 12) in Bezug auf die Breitenrichtung (X30) angeordnet ist; und
• das Trägersystem ferner Befestigungseinrichtungen (31; 431) umfasst, mit denen das Armaturgerüst (30; 130; 330; 430) in der Einbauposition an den Säulen (11; 12) befestigt ist, **dadurch gekennzeichnet, dass**:
das Armaturgerüst (30; 130; 330; 430) mittels der seitlichen Stellelemente (42, 43; 142, 143; 442, 443) entgegengesetzt zu der Tiefenrichtung (Y30) an den Säulen (11; 12) anliegt.

2. Wasserentnahmestelle nach Anspruch 1, wobei jedes seitliche Stellelement (42, 43; 142, 143; 442, 443) eine vordere Lasche (45; 445) umfasst, mittels derer das Armaturgerüst (30; 130; 330; 430) an einer der Säulen (11; 12) entgegengesetzt zu der Tiefenrichtung (Y30) anliegt, wenn das Armaturgerüst (30; 130; 330; 430) in Einbauposition ist, wobei die vordere Lasche (45; 445) senkrecht zu der Tiefenrichtung (Y30) ist, um parallel zu der Tiefenrichtung (Y30) an der Säule (11, 12) anzuliegen.

3. Wasserentnahmestelle nach Anspruch 2, wobei die vordere Lasche (45) in Bezug auf den Armaturträger (41; 341) in Tiefenrichtung (Y30) versetzt ist.

4. Wasserentnahmestelle nach einem der vorherigen Ansprüche, wobei jedes seitliches Stellelement (42, 43; 142, 143; 442, 443) eine Seitenwange (44; 444) umfasst, mittels derer das Armaturgerüst (30; 130; 330; 430) an einer der Säulen (11, 12) parallel zu der Breitenrichtung (X30) anliegt, wenn das Armaturgerüst (30; 130; 330; 430) in Einbauposition ist, um das Armaturgerüst (30; 130; 330; 430) in Bezug auf die Säulen (11; 12) parallel zu der Breitenrichtung (X30) feststehend zu positionieren, wobei die Seitenwange (44; 444) senkrecht zu der Breitenrichtung (X30) ist, um an der Säule (11; 12) parallel zu der Breitenrichtung (X30) anzuliegen.

5. Wasserentnahmestelle nach Anspruch 4, wobei die Seitenwange (44) entlang der Tiefenrichtung (Y30) in Bezug auf den Armaturträger (41; 341) hervorsteht.

6. Wasserentnahmestelle nach einem der vorherigen Ansprüche, wobei das Armaturgerüst (30; 130; 330; 440) einen Permanentmagneten (52; 452) umfasst, um das Armaturgerüst (30; 130; 330; 430) durch magnetische Wechselwirkung zwischen dem Permanentmagneten (52; 452) und einer der Säulen (11; 12) in Einbauposition zu halten, wobei der Permanentmagnet (52; 452) von den Befestigungseinrichtungen (31; 431) verschieden ist.

7. Wasserentnahmestelle nach einem der vorherigen Ansprüche, wobei das Trägersystem ein Einstellsystem (32) umfasst, das Folgendes umfasst:
• ein Gewindeloch (87; 387), mittels dessen die Armatur (60; 360) bereitgestellt ist, um von dem Armaturträger (41; 341) getragen zu werden; und
• eine Einstellschraube (84; 384), die an dem Armaturträger (41; 341) montiert ist, indem sie schwenkend um eine Einstellachse (Y84; Y384) in Bezug auf den Armaturträger (41; 341) geführt wird und entlang der Einstellachse (Y84; Y384) in Bezug auf den Armaturträger (41; 341) translatorisch fixiert ist, die Einstellschraube (84; 384) umfassend:
◆ einen Kopf (86; 386), der in Richtung der Tiefenrichtung (Y30) in Bezug auf den Armaturträger (41; 341) hervorsteht, um die Einstellschraube (84; 384) schwenkbar zu betätigen, und
◆ einen Gewindeabschnitt (89; 389), der in das Gewindeloch (87; 387) geschraubt ist, um die Armatur (60; 360) parallel zu der Einstellachse (Y84; Y384) zu verschieben, wenn die Einstellschraube (84; 384) schwenkend betätigt wird.

8. Wasserentnahmestelle nach einem der vorherigen Ansprüche, wobei das Trägersystem einen unteren Fluidanschluss (33) umfasst, um die Armatur (60; 360) fluidisch an einen unteren Duschkopf (78) anzuschließen, wobei der untere Fluidanschluss (33) zwischen den zwei seitlichen Stellelementen (42, 43; 142, 143) und auf Höhe des Armaturträgers (41; 341) entlang der Höhenrichtung (Z30) an dem Armaturgerüst (30; 130; 330) befestigt ist.

9. Wasserentnahmestelle nach einem der vorherigen Ansprüche, wobei das Trägersystem einen oberen Fluidanschluss (34) umfasst, um die Armatur (60; 360) fluidisch an einem oberen Duschkopf (79) anzuschließen, wobei der obere Fluidanschluss (34) zwischen den zwei seitlichen Stellelementen (42, 43) an dem Armaturgerüst (30; 130; 330) befestigt ist, und indem er entlang der Höhenrichtung (Z30) in einem Abstand von mindestens vierzig Zentimetern von dem Armaturträger (41; 341) versetzt ist.

10. Wasserentnahmestelle nach einem der vorherigen Ansprüche, wobei das Trägersystem Folgendes umfasst:
• ein Hilfsgerüst (190), das von dem Armaturgerüst (30; 130; 330) getrennt ist und das gestaltet ist, um unabhängig von dem Gerüst der Armatur (60; 360) an der Wand befestigt zu werden; und
• einen Hilfsfluidanschluss (134), der an dem Hilfsgerüst (190) befestigt ist und dazu ausgelegt ist, um fluidisch an die Armatur (60; 360) angeschlossen zu werden.

11. Wasserentnahmestelle nach einem der vorherigen Ansprüche, wobei die Wasserentnahmestelle eine vormontierte Anordnung umfasst, umfassend:
• das Tägersystem; und
• die Armatur (60; 360), die mit dem Armaturgerüst (30; 130; 330) vormontiert ist, indem sie von dem Armaturträger (41; 341) getragen wird, um in der Tiefenrichtung (Y30) in Bezug auf den Armaturträger (41; 341) hervorzustehen.

12. Wasserentnahmestelle nach Anspruch 11, wobei die Armatur (60; 360) Folgendes umfasst:
• einen Wassereinlass (61, 62), der an einem unteren Ende (70) der Armatur (60; 360) angeordnet ist und entgegengesetzt zu der Höhenrichtung (Z30) gerichtet ist;
• einen Wasserauslass (63, 64);
• einen Regler (65, 67), um aus einem eintretenden Wasserstrom (F61, F62), der durch den Wassereinlass (61, 62) eingelassen wird, einen austretenden Wasserstrom (F65) zu bilden, der durch den Wasserauslass (63, 64) gefördert wird; und
• eine Steuerung (66, 68), um den Regler (65, 67) zu steuern.

13. Wasserentnahmestelle nach einem der vorherigen Ansprüche, wobei:
• das Armaturgerüst (30; 130; 330; 430) über die seitlichen Stellelemente (42, 43; 142, 143; 442, 443) in Einbauposition an den Säulen (11; 12) positioniert und mittels der Befestigungseinrichtungen (31; 431) an den Säulen (11; 12) befestigt ist, und
• die Wand eine Verblendplatte (13) umfasst, die an den Säulen (11; 12) anliegt, sodass:
∘ die Armatur (60; 360) zwischen dem Armaturträger (41; 341) und der Verblendplatte (13) in Bezug auf die Tiefenrichtung (Y30) aufgenommen ist, oder
∘ die Armatur (460) von dem Armaturträger (41) getragen wird, dass sie von der Verblendplatte (13) entlang der Tiefenrichtung (Y30) hervorsteht.

14. Verfahren zum Installieren der vormontierten Anordnung, die zu der Wasserentnahmestelle nach einem der Ansprüche 11 oder 12 gehört, oder des Trägersystems, das zu der Wasserentnahmestelle nach einem der Ansprüche 1 bis 10 gehört, das Verfahren umfassend:
• einen Schritt eines Positionierens des Armaturgerüsts (30; 130; 330; 430) an den Säulen (11; 12) der Wand in Einbauposition über die seitlichen Stellelemente (42, 43; 142, 143; 442, 443), während:
◆ die Armatur (60; 360) von dem Armaturträger (41; 341) getragen wird oder
◆ Anschlüsse (433), die dazu bestimmt sind, fluidisch an die Armatur (460) angeschlossen zu werden und die Armatur (460) zu tragen, von dem Armaturträger (441) getragen werden;
• einen Schritt eines Befestigens des Armaturgerüsts (30; 130; 330) an den Säulen (11; 12) mittels der Befestigungseinrichtungen (31), während das Armaturgerüst (30; 130; 330) in Einbauposition ist; und
• einen Schritt eines fluidischen Anschließens der Armatur (60; 360) oder der Anschlüsse (433) mit Wasserzufuhrleitungen, während das Armaturgerüst (30; 130; 330; 430) in Einbauposition an den Säulen (11; 12) befestigt worden ist.

## Claims

1. A water point for a washroom, comprising a wall, a tap (60; 360) and a support system, for embedding the washroom tap (60; 360) in the wall, or for surface-mounting the tap (460) on the wall, the wall comprising two parallel uprights (11; 12), the support system comprising a tap frame (30; 130; 330; 430), which defines a width direction (X30), a depth direction (Y30) and a height direction (Z30) and which comprises a tap support (41; 341; 441) supporting the tap (60; 360; 460) so that the tap (60; 360; 460) protrudes along the depth direction (Y30) relative to the tap support (41; 341; 441),
wherein:
• the tap frame (30; 130; 330; 430) further comprises two lateral positioners (42, 43; 142, 143; 442, 443), which are integral with the tap support (41; 341; 441) and which are arranged on either side of the tap support (41; 341; 441) in the width direction (X30),
• each lateral positioner (42, 43; 142, 143; 442, 443) is respectively positioned on one of the two uprights (11; 12), to position the tap frame (30; 130; 330; 430) in a built-in position relative to the wall, where:
◆ the tap frame (30; 130; 330; 430) is oriented so that the height direction (Z30) is parallel to the uprights (11; 12),
◆ the tap frame (30; 130; 330; 430) is fixed in position relative to the uprights (11; 12), parallel to the width direction (X30), by means of lateral positioners (42, 43; 142, 143; 442, 443),
◆ the tap support (41; 341; 441) is arranged between the two uprights (11; 12) with respect to the width direction (X30); and
• the support system further comprises fixing means (31; 431), by which the tap frame (30; 130; 330; 430) is fixed to the uprights (11; 12) in the built-in position, **characterised in that**:
the tap frame (30; 130; 330; 430) rests against the uprights (11; 12), opposite the depth direction (Y30), by means of the lateral positioners (42, 43; 142, 143; 442, 443).

2. The water point according to claim 1, wherein each lateral positioner (42, 43; 142, 143; 442, 443) comprises a front lug (45; 445), via which the tap frame (30; 130; 330; 430) bears against one of the uprights (11; 12) opposite to the depth direction (Y30) when the tap frame (30; 130; 330; 430) is in the built-in position, the front lug (45; 445) being perpendicular to the depth direction (Y30) so as to bear against said upright (11, 12) parallel to the depth direction (Y30).

3. The water point according to claim 2, wherein the front lug (45) is offset relative to the tap support (41; 341) in the depth direction (Y30).

4. The water point according to any one of the preceding claims, wherein each lateral positioner (42, 43; 142, 143; 442; 443) comprises a side panel (44; 444), via which the tap frame (30; 130; 330; 430) bears against one of the uprights (11,12) parallel to the width direction (X30) when the tap frame (30; 130; 330; 430) is in the built-in position, for fixedly positioning the tap frame (30; 130; 330; 430) with respect to the uprights (11,12) parallel to the width direction (X30), the side panel (44; 444) being perpendicular to the width direction (X30) so as to bear against said upright (11,12) parallel to the width direction (X30).

5. The water point according to claim 4, wherein the side panel (44) protrudes in the depth direction (Y30) relative to the tap support (41; 341).

6. The water point according to any one of the preceding claims, wherein the tap frame (30; 130; 330; 440) comprises a permanent magnet (52; 452), for holding the tap frame (30; 130; 330; 430) in the built-in position by magnetic interaction between the permanent magnet (52; 452) and one of the uprights (11; 12), the permanent magnet (52; 452) being separate from the fixing means (31; 431).

7. The water point according to any one of the preceding claims, wherein the support system comprises an adjustment system (32), which comprises:
• a tapped hole (87; 387), through which the tap (60; 360) is intended to be supported by the tap support (41; 341); and
• an adjusting screw (84; 384), which is mounted on the tap support (41; 341) while being pivotably guided about an adjusting axis (Y84; Y384) relative to the tap support (41; 341) and while being translationally fixed along the adjusting axis (Y84; Y384) relative to the tap support (41; 341), the adjusting screw (84; 384) comprising:
◆ a head (86; 386), which protrudes in the depth direction (Y30) relative to the tap support (41; 341), for pivotably actuating the adjusting screw (84; 384), and
◆ a threaded portion (89; 389), which is screwed into the tapped hole (87; 387) to cause the tap (60; 360) to translate parallel to the adjusting axis (Y84; Y384) when the adjusting screw (84; 384) is pivotably actuated.

8. The water point according to any one of the preceding claims, wherein the support system comprises a lower fluid connection (33), for fluidly connecting the tap (60; 360) to a lower shower head (78), the lower fluid connection (33) being fixed to the tap frame (30; 130; 330), between the two lateral positioners (42, 43; 142,143) and at the level of the tap support (41; 341) along the height direction (Z30).

9. The water point according to any one of the preceding claims, wherein the support system comprises an upper fluid connection (34), for fluidly connecting the tap (60; 360) to an upper shower head (79), the upper fluid connection (34) being fixed to the tap frame (30; 130; 330), between the two lateral positioners (42, 43) and being offset along the height direction (Z30) at a distance of at least forty centimetres from the tap support (41; 341).

10. The water point according to any one of the preceding claims, wherein the support system comprises:
• an auxiliary frame (190), which is separate from the tap frame (30; 130; 330), and which is designed to be fixed to the wall independently of the frame of the tap (60; 360); and
• an auxiliary fluid connection (134), which is fixed to the auxiliary frame (190) and is designed to be fluidically connected to the tap (60; 360).

11. The water point according to any one of the preceding claims, wherein the water point comprises a preassembled unit comprising:
• the support system; and
• the tap (60; 360), which is pre-assembled with the tap frame (30; 130; 330) by being supported by the tap support (41; 341) so as to protrude along the depth direction (Y30) with respect to the tap support (41; 341).

12. The water point according to claim 11, wherein the tap (60; 360) comprises:
• a water inlet (61, 62) arranged at a lower end (70) of the tap (60; 360) and pointing away from the height direction (Z30);
• a water outlet (63, 64);
• a regulator (65, 67), to form an outgoing water flow (F65) discharged through the water outlet (63, 64), from an incoming water flow (F61, F62) admitted through the water inlet (61, 62); and
• a control (66, 68), to operate the regulator (65, 67).

13. The water point according to any one of the preceding claims, wherein:
• the tap frame (30; 130; 330; 430) is positioned on the uprights (11; 12) in the built-in position via the lateral positioners (42, 43; 142, 143; 442, 443) and fixed to them by the fixing means (31; 431), and
• the wall comprises a facing plate (13), which rests on the uprights (11; 12), so that:
∘ the tap (60; 360) is received between the tap support (41; 341) and the facing plate (13), with respect to the depth direction (Y30), or
∘ the tap (460) is supported by the tap support (41) so as to protrude from the facing plate (13) in the depth direction (Y30).

14. A method for installing the pre-assembled unit belonging to the water point according to any one of claims 11 or 12, or the support system belonging to the water point according to any one of claims 1 to 10, the method comprising:
• a step of positioning the tap frame (30; 130; 330; 430) on the uprights (11; 12) of the wall in the built-in position via the lateral positioners (42, 43; 142, 143; 442, 443), while:
◆ the tap (60; 360) is supported by the tap support (41; 341) or
**◆** fittings (433) intended to be fluidically connected to the tap (460) and to support the tap (460) are supported by the tap support (441);
• a step for securing the tap frame (30; 130; 330) to the uprights (11; 12) using the fixing means (31), while the tap frame (30; 130; 330) is in the built-in position; and
• a step of fluidically connecting the tap (60; 360) or said fittings (433) to water inlet pipes while the tap frame (30; 130; 330; 430) has been fixed to the uprights (11; 12) in the built-in position.
